# EUROPÄISCHE PATENTSCHRIFT

(11) **EP 3 625 858 B1**
(45) Veröffentlichungstag und Bekanntmachung des Hinweises auf die Patenterteilung: **28.04.2021**
(21) Anmeldenummer: 18726379.3
(22) Anmeldetag: 14.05.2018
(51) Int. Cl.: H01R 24/64, H01R 13/506, H01R 4/2433, H01R 13/58

(54) **STECKVERBINDER MIT SCHNEIDKLEMMKONTAKT**
PLUG-TYPE CONNECTOR WITH INSULATION DISPLACEMENT CONTACT
CONNECTEUR À FICHE AVEC CONTACT AUTODÉNUDANT

(30) Priorität: 15.05.2017 DE 102017110544
(43) Veröffentlichungstag der Anmeldung: 25.03.2020
(73) Patentinhaber: HARTING Electronics GmbH, 32339 Espelkamp (DE)
(72) Erfinder: ZELLNER, Joachim, 94234 Rinchnach (DE); JUNGBECK, Matthias, 94244 Teisnach (DE); KLEES, Ernst, 80939 M nchen (DE)
(86) Internationale Anmeldenummer: PCT/EP2018/062322
(87) Internationale Veröffentlichungsnummer: WO 2018/210716

(56) Entgegenhaltungen:
- EP-A1- 2 806 500
- DE-A1-102010 021 871
- DE-U1-202012 100 261
- US-A1- 2014 273 605

## Beschreibung

Die vorliegende Erfindung betrifft einen Steckverbinder mit Schneidklemmkontakt, wobei der Steckverbinder ein erstes und zweites Gehäuseteil gemäß dem Oberbegriff des Anspruch 1 umfasst.

Es sind diverse Steckverbinder mit Schneidklemmkontakten bekannt, bei denen jeweilige Adern eines Kabels möglichst bei einer Montage durch Zusammenpressen von Gehäuseteilen gleicht mit in die entsprechenden Schneidklemmkontakte eingepresst und kontaktiert werden. Da die Schneidklemmkontakte, oder nur vereinfacht Schneidklemmen genannt, immer kleiner werden, steigen zugleich auch die Anforderungen an ein präzises Einführen der jeweiligen Ader in die jeweilige Schneidklemme, wobei zugleich ein Adermantel aufgeschnitten und eine darin liegende elektrische Ader zuverlässig kontaktiert werden muss. Zugleich sind auch Kostenaspekte wichtig bei der zunehmenden Anzahl von Verkabelungen beispielsweise mit RJ45 Steckverbindern.

WO2013/111083A1 offenbart einen Steckverbinder, bei dem die Adern in die Schneidklemmen, die mit einer Kontaktleiterplatte verbunden sind, mit einem dafür geeigneten separaten Anpressteil eingepresst werden. Anschließend wird die Kontaktleiterplatte mit den Schneidklemmen und dem separaten Anpressteil in ein erstes Gehäuseteil eingelegt und mit einem zweiten Gehäuseteil verschlossen. Insgesamt umfasst der Steckverbinder eine Vielzahl von einzelnen Teilen, die kostspielig sind.

DE102013209327B4 offenbart einen Steckverbinder mit den Schneidklemmen, wobei das Gehäuse im Wesentlichen aus drei komplexen Teilen besteht, wobei zwei Gehäuseteile drehbar an einem ersten Gehäuseteil befestigt sind. Durch die Drehbewegung der zwei Gehäuseteile um das erste Gehäuseteil kommt es beim Einklemmen der Adern in die jeweilige Schneidklemme zu einer kreisförmigen Einführbewegung, so dass die Schneidklemmen und die Adern zwangsläufig verbogen werden. Dadurch wir die jeweilige Schneidklemme und Ader unnötig belastet, wodurch eine Zuverlässigkeit der Kontaktverbindung leidet.

WO2008/071917A1 offenbart ebenso einen Steckverbinder mit den Schneidklemmen, wobei das Gehäuse im Wesentlichen aus drei komplexen Teilen besteht und die zwei Gehäuseteile drehbar am ersten Gehäuseteil befestigt sind. Auch hier erzeugt die Kreisbewegung ein Verbiegen der Schneidklemme oder ein Hin-und-Herschieben der Ader in der Schneidklemme beim Einklemmen oder Einpressen.

WO2008071917A1 offenbart ein Steckergehäuse mit mindestens einem um eine Drehachse klappbaren Steckergehäuseteil, das auf ein zweites Steckergehäuseteil mit den Schneidklemmen um die Drehachse kreisförmig drehend aufgedrückt werden kann.

DE102016004429A1 offenbart ein Steckergehäuse mit zwei um eine jeweilige Drehachse schwenkbaren Steckergehäuseteilen, die jeweils mit den Schneidklemmen ausgestattet sind und von einem Basisteil um die jeweilige Drehachse aufeinander zu geschwenkt und miteinander verbunden werden können. Die Mechanik ist aufwendig, wobei die Adern in die Schneidklemmen nicht in genau einer vorbestimmten Elnführrichtung eingeführt werden.

DE 10 2010 021871 A1 offenbart einen Steckverbinder nach dem Oberbegriff des Anspruchs 1.

Die **Aufgabe** der Erfindung, um die Nachteile aus dem Stand der Technik zu beseitigen, besteht daher in der Bereitstellung eines Steckverbinders, mit dem eine jeweilige Kabelader in eine jeweilige Schneidklemme während eines Einpressens möglichst geradlinig in einer Schneideinlassrichtung der Schneidklemme geführt werden kann, wobei der Steckverbinder möglichst wenig Teile und einfach und kostengünstig aufgebaut sein soll.

Die vorstehende Aufgabe wird von einem Steckverbinder gemäß den Merkmalen des unabhängigen Anspruchs 1 gelöst. Weitere vorteilhafte Ausführungsformen der Erfindung sind in den abhängigen Ansprüchen angegeben.

Erfindungsgemäß wird ein Steckverbinder zum Anschluss eines Kabels daran zur Verfügung gestellt, wobei das Kabel mindestens einer Ader aufweist und mit einem jeweiligen Steckkontakt (42) im Steckverbinder verbunden ist, der Steckverbinder umfassend:
ein erstes Gehäuseteil (1) mit einer ersten Gehäuseteillängsachse (X) umfassend mindestens einen Steckkontakt (42) und mindestens eine Schneidklemme (40), die mit dem jeweiligen Steckkontakt (42) elektrisch verbundenen und ausgebildet ist, indem sie einen Einführschlitz mit einer Schneideinlassrichtung (Z) für eine jeweilige Ader aufweist, um die jeweilige Ader darin klemmend zu halten;
einen Anschlussblock (3) mit einem jeweiligen Aderkanal (32) zur Führung der jeweiligen Ader; und
ein zweites Gehäuseteil (2) mit einer zweiten Gehäuseteillängsachse umfassend den Anschlussblock (3);
wobei das erste Gehäuseteil (1) und das zweite Gehäuseteil (2) über eine gemeinsame Scharnierverbindung mit einer Drehachse miteinander verbunden sind;
wobei die Scharnierverbindung ausgebildet ist, dass das zweite Gehäuseteil (2) aus einer ersten Stellung um die Drehachse zum ersten Gehäuseteil (1) hin in eine zweite Stellung schwenkbar ist, wobei in der ersten Stellung die jeweilige Ader in den jeweiligen Aderkanal (32) des Anschlussblocks (3) einführbar ist und in der zweiten Stellung das zweite Gehäuseteil (2) gerade beginnt, den Anschlussblock (3) mit der im jeweiligen Aderkanal (32) geführten jeweiligen Ader gegen die jeweilige Schneidklemme (40) zu pressen; und
wobei die Scharnierverbindung ausgebildet ist, das zweite Gehäuseteil (2) auf das erste Gehäuseteil (1) aus der zweiten Stellung in eine dritte Stellung bewegen zu lassen, in der der Anschlussblock (3) mit der jeweiligen im jeweiligen Aderkanal (32) geführten Ader vollständig auf die mindestens eine Schneidklemme gepresst ist; und
wobei die Scharnierverbindung weiterhin ausgebildet ist, eine Einführbewegung aus der zweiten Stellung in die dritte Stellung so zuzulassen, dass das zweite Gehäuseteil (2) die jeweilige Ader ausschließlich translatorisch in der Schneideinlassrichtung (Z) zum ersten Gehäuseteil (1) hin in die jeweilige Schneidklemme (40) einführt.

Indem die Scharnierbewegung von der zweiten in die dritte Stellung nunmehr nicht in einer weiter kreisförmigen Einführbewegung, wie es beim Stand der Technik der Fall ist, sondern in der ausschließlich translatorischen Einführbewegung ausgeführt wird, können die Adern exakt in der Schneideinlassrichtung in die jeweilige Schneidklemme geführt werden. Die Schneidklemmen sind bevorzugt mit einem geradlinigen Einführschlitz ausgebildet, der einfach fertigbar und kostensparend ist. So kann eine Ummantelung oder Isolierung der jeweiligen Ader entlang eines Einführschlitzes der jeweiligen Schneidklemme exakt aufgeschnitten und auseinandergeschoben und ein mittlerer Leiter mit der Schneidklemme in Kontakt gebracht oder darin eingeführt und eingepresst werden. Die Nachteile, die beim Stand der Technik vorliegen, indem die Ader in der weiteren kreisförmigen Einführbewegung in die Schneidklemmen gepresst werden, wobei die Ader nicht nur in die Schneidklemme gepresst wird sondern auch senkrecht dazu verschoben wird, sind durch die erfindungsgemäße Vorrichtung behoben. Durch die rein translatorische Einführbewegung wird die Ader ausschließlich translatorisch in den Einführschlitz der Schneidklemme eingeführt.

Durch den erfindungsgemäßen Steckverbinder werden unnötige Verbiegungen der Schneidklemme oder der Ader, wie es bei einer kreisförmigen Einführbewegung nach dem Stand der Technik der Fall ist, vermieden werden. Dabei kann auch eine Schneidklemmenaussparung im Anschlussblock, die bei der Einführbewegung auf die Schneidklemme geschoben wird, wesentlich enger an die Schneidklemme angepasst sein, ohne dass es dabei zu einer Verklemmung kommt, wobei die Außenkontur entlang eines Endabschnitts der Schneidklemme bevorzugt geradlinig und parallel ist. Indem die Schneidklemmenaussparung enger an der Schneidklemme anliegen kann, kann auch die Ader exakter und mit weniger Spiel in die Schneidklemme eingeführt werden, wie der Fachmann mit Fachwissen in Geometrie und Trigonometrie leicht nachvollziehen kann.

Durch die ausschließlich translatorische Einführbewegung zwischen der zweiten und dritten Stellung lassen sich insbesondere der Anschlussblock mit der jeweiligen Schneidklemmaussparung einfacher gestalten. Bevorzugt können auch der Anschlussblock und das zweite Gehäuseteil integral miteinander ausgebildet sein, um noch weniger separate Teile bei der Montage zu benötigen, die ansonsten auch verloren gehen könnten.

Indem die Scharnierverbindung im Steckverbinder bevorzugt durch zwei Rastzapfen und eine jeweilige erste Aussparung gebildet werden, lässt sich die Drehbarkeit um eine Drehachse von der ersten zur zweiten Position leicht erzeugen. Indem das erste oder zweite Gehäuseteil mit der jeweiligen ersten Aussparung bevorzugt auch mit einer jeweiligen zweiten Aussparung ausgebildet ist, in die der Rastzapfen dann in der dritten Position sich hineinbewegen kann, wird eine einfache, präzise und kostengünstige Ausführung ermöglicht, mit der sowohl die rotatorische als auch die translatorische Bewegung des zweiten Gehäuseteils in Bezug zum ersten Gehäuseteil zuzulassen. Ein zwischen der jeweiligen ersten Aussparung und zweiten Aussparung bevorzugt ausgebildeter Kanal führt den jeweiligen Rastzapfen entlang einer Geraden oder in einer Richtung, die der Schneideinlassrichtung entspricht.

Weitere Vorteile sind in der detaillierten Beschreibung aufgeführt.

Bevorzugte Ausführungsformen gemäß der vorliegenden Erfindung sind in nachfolgenden Zeichnungen und in einer detaillierten Beschreibung dargestellt, sie sollen aber die vorliegende Erfindung nicht ausschließlich darauf begrenzen.

Es zeigen
- Fig. 1: eine perspektivische Ansicht eines bevorzugten Steckergehäuses mit einem ersten Gehäuseteil und einem zweiten Gehäuseteil und einem Anschlussblock dazwischen;
- Fig. 2: links eine perspektivische vergrößerte Ansicht eines Ausschnitts des bevorzugten Steckergehäuses aus Fig. 1; und rechts eine Seitenansicht als Schnittbild eines Ausschnitts des bevorzugten Steckergehäuses, wie links dargestellt;
- Fig. 3: eine Seitenansicht des bevorzugten Steckergehäuses aus Fig. 1 mit dem ersten Gehäuseteil, dem zweiten Gehäuseteil und dem Anschlussblock, der integral mit dem zweiten Gehäuseteil verbunden ist, wobei das zweite Steckergehäuse in drei Positionen dargestellt ist: Oben im Bild in einer ersten Position oder Startposition, in der Mitte in einer zweiten Position, und unten in einer dritten Position, in der das erste und das zweite Gehäuseteil miteinander vollständig verbunden sind;
- Fig. 4: eine perspektivische vergrößerte Ansicht des zweiten Gehäuseteils von Fig. 1;
- Fig. 5: eine perspektivische Ansicht des Steckergehäuses von Fig. 1 und 3, wobei das zweite Gehäuseteil mit dem ersten Gehäuseteil vollständig verbunden ist und zudem auf einem hinteren Abschnitt, in dem bevorzugt eine Zug- und Druckentlastung angeordnet ist, eine Endkappe aufgeschraubt ist;
- Fig. 6: eine Ansicht von unten auf das erste Gehäuseteil aus Fig. 1 mit den darin angeordneten Schneidklemmen;
- Fig. 7: eine Ansicht von oben auf das zweite Gehäuseteil aus Fig. 1, wobei der Anschlussblock mit Schneidklemmaussparungen darin zu sehen sind, in die die Schneidklemmen ab der zweiten Position einfahren;
- Fig. 8: eine perspektivische Ansicht des zweiten Gehäuseteils aus Fig. 1 und Fig. 3, wobei der Anschlussblock mit dem zweiten Gehäuseteil integral verbunden ist und ein Kabel mit nach außen abstehenden Adern oder Kabeladern in den Anschlussblock eingelegt ist;
- Fig. 9: eine perspektivische Ansicht des Steckergehäuses aus Fig. 1 in der ersten Position, in der das Kabel darin eingelegt werden kann;
- Fig. 10: eine perspektivische Ansicht eines hinteren Abschnitts des ersten Gehäuseteils aus Fig. 1, mit einem darin angeordneten bevorzugten Zug- und Druckentlastungsmittel;
- Fig. 11: eine perspektivische Ansicht des bevorzugten Zugentlastungsmittels aus Fig. 10;
- Fig. 12: zwei perspektivische Ansichten eines anderen bevorzugten Zug- und Druckentlastungmittels; und
- Fig. 13: eine Seitenansicht des Zug- und Druckentlastungmittels der Fig. 12 mit jeweilig eingezeichneten Mittelsenkrechten und einer über den Zug- und Druckentlastungmitteln liegenden Kabelkanalachse.

### Detaillierte Beschreibung von Ausführungsbeispielen

Ein Steckverbinder, mit dem ein Kabel verbunden werden soll, weist mindestens einen Steckkontakt 42 auf, mit dem eine jeweilige Ader des Kabels elektrisch verbindbar ist. Das Kabel kann dabei eine einzige Ader oder eine Vielzahl von Adern aufweisen, die jeweils einen Leiter und eine Isolierung oder Aderummantelung aufweisen. Der Leiter kann dabei jeweils aus einem Draht oder einem Bündel von Drähten bestehen. Bevorzugt ist das Kabel zug- und druckfest mit dem Steckverbinder verbunden. Der Steckverbinder weist, wie in Fig. 1 als einem bevorzugten Ausführungsbeispiel, Folgendes auf:
a) ein erstes Gehäuseteil 1, das bevorzugt entlang einer ersten Gehäuseteillängsachse X ausgebildet ist, und den mindestens einen Steckkontakt 42 und mindestens eine Schneidklemme 40 aufweist, die mit dem jeweiligen Steckkontakt 42 elektrisch verbundenen ist. Dabei weist die Schneidklemme einen Einführschlitz mit einer Schneideinlassrichtung Z auf, entlang der die jeweilige Ader eingeschoben wird, um die jeweilige Ader darin klemmend zu halten;
b) einen Anschlussblock 3 mit einem jeweiligen Aderkanal 32 zur Führung der jeweiligen Ader; und
c) ein zweites Gehäuseteil 2, das entlang einer zweiten Gehäuseteillängsachse ausgebildet ist und mit dem der Anschlussblock 3 verbunden ist. Dabei können das zweite Gehäuseteil 2 und der Anschlussblock 3 sowohl als separate Teile aufgebaut sein, die miteinander verbunden werden können, oder sie sind als ein einteiliges Teil ausgebildet. Beispielsweise können das zweite Gehäuseteil 2 und der Anschlussblock 3 ausgebildet sein, ineinander gesteckt werden zu können, beispielsweise durch eine Klemm- und/oder Rast- und/oder Schnappverbindung. Beispielsweise kann der Anschlussblock 3 Rastnasen 33 aufweisen, die in entsprechenden Löchern im zweiten Gehäuseteil 2 eingeklippst werden können.
d) Das erste Gehäuseteil 1 und das zweite Gehäuseteil 2 sind über eine gemeinsame Scharnierverbindung mit einer gemeinsamen Drehachse miteinander verbunden.
e) Dabei ist die Scharnierverbindung so ausgebildet, dass das zweite Gehäuseteil 2 aus einer ersten Stellung um die Drehachse zum ersten Gehäuseteil 1 hin in eine zweite Stellung schwenkbar ist. In der ersten Stellung ist die jeweilige Ader in den jeweiligen Aderkanal 32 des Anschlussblocks 3 einführbar. Das Kabel wird dabei bevorzugt mit dem zweiten Steckergehäuse 2 verbunden oder so zwischen das erste 1 und zweite Steckergehäuse 2 gehalten, dass die Adern in einer richtigen Position im Anschlussblock 3 bleiben. Die zweite Stellung des zweiten Gehäuseteils 2 in Bezug zum ersten Gehäuseteil 1 beginnt an einer Stelle, wenn der Anschlussblock 3 mit der im jeweiligen Aderkanal 32 geführten jeweiligen Ader gegen die jeweilige Schneidklemme 40 zu pressen beginnt oder diese berührt.
f) Die Scharnierverbindung ist zudem ausgebildet, das zweite Gehäuseteil 2 auf das erste Gehäuseteil 1 aus der zweiten Stellung weiter in eine dritte Stellung bewegen oder pressen zu lassen, in der der Anschlussblock 3 mit der jeweiligen im jeweiligen Aderkanal 32 geführten Ader vollständig auf die mindestens eine Schneidklemme gepresst ist.
g) Erfindungsgemäß ist die Scharnierverbindung weiterhin ausgebildet, von der zweiten Stellung in die dritte Stellung eine Einführbewegung so zuzulassen, dass das zweite Gehäuseteil 2 ausschließlich translatorisch in der Schneideinlassrichtung Z zum ersten Gehäuseteil 1 hin verschiebbar ist, wobei die jeweilige Ader ebenfalls ausschließlich translatorisch in die jeweilige Schneidklemme 40 einführt wird.

Wie in Fig. 1 dargestellt, ist die Scharnierverbindung bevorzugt so ausgebildet, dass das erste Gehäuseteil 1 in einem Drehachsenbereich jeweils außen seitlich gegenüberliegend eine erste Aussparung 11 aufweist, die zusammen dazwischen die Drehachse bilden. Das zweite Gehäuseteil 2 weist im Drehachsenbereich zwei Schenkel, die das erste Gehäuseteil 1 im Drehachsenbereich umgreifen, und zwei Rastzapfen 21 auf, die sich nach innen zueinander entlang der Drehachse erstrecken. Die Rastzapfen 21 sind dabei so angeordnet und ausgebildet, dass sie in die jeweilige erste Aussparung 11 des ersten Gehäuseteils 1 jeweils eingreifen und einen Teil der Scharnierverbindung mit der Drehachse bilden.

Fig. 2 zeigt einen vergrößerten Ausschnitt der bevorzugten Scharnierverbindung aus Fig. 1. Darin sind die ersten Aussparungen 11 deutlicher zu erkennen, und rechts im Bild ist ein Schnittbild einer um 90° gedrehten Ansicht zur linken Ansicht dargestellt, in dem eine Vertiefung der ersten Aussparung 11 im ersten Gehäuseteil 1 zu erkennen ist. Bevorzugt ist ein Durchmesser der ersten Aussparung 11 an den jeweiligen Rastzapfen 21 generell so angepasst, dass sich das zweite Gehäuseteil 2 mit möglichst geringem Spiel drehen lässt.

Der bevorzugte Steckverbinder nach Fig. 1 weist einen vorderen Abschnitt 1a auf, in dem eine Reihe von Steckkontakten 42 angeordnet ist, einen mittleren Abschnitt 1b, in dem die Schneidklemmen 40 angeordnet sind, und einen hinteren Abschnitt auf, der eine Zug- und Druckentlastung enthält. Als Beispiel ist in Fig. 1 ein RJ45 Steckverbinder dargestellt. Der bevorzugte Steckverbinder weist im mittleren Abschnitt 1b auch Abschneidemittel 41 auf, die eine äußere scharfe Kante zum Aderabschneiden aufweisen und so angeordnet sind, dass ein hinter der jeweiligen Schneidklemme überstehender Abschnitt der jeweiligen Ader während der Einführbewegung in die dritte Position automatisch abgeschnitten wird.

Fig. 3 zeigt den bevorzugten Steckverbinder oben in der ersten Position, in der das zweite Gehäuseteil 2 weit aufgeklappt ist, wobei die Schneidklemme 40 aus dem ersten Gehäuseteil 1 herausgezogen und mit der Schneideinlassrichtung Z dargestellt ist. Im mittleren Bildteil von Fig. 3 ist der bevorzugte Steckverbinder in der zweiten Position und im unteren Bildteil in der dritten Position dargestellt. Das erste Gehäuseteil 1 weist dabei eine obere erste Außenfläche 14 auf, die bevorzugt zumindest teilweise senkrecht zur Schneideinlassrichtung Z ist, in der das erste 1 und das zweite Gehäuseteil 2 von der zweiten zur dritten Position hin zusammengepresst werden. Das zweite Gehäuseteil 2 weist eine untere zweite Außenfläche 24 auf, die bevorzugt zumindest teilweise senkrecht zur Schneideinlassrichtung Z ist.

Fig. 4 zeigt das bevorzugte zweite Gehäuseteil 2 mit einem entsprechenden zweiten mittleren Abschnitt 2b und einem zweiten hinteren Abschnitt 2c, die bevorzugt über dem jeweiligen mittleren 1b und hinteren Abschnitt 1c des ersten Gehäuseteils liegen. Im Bereich des Zug- und Druckentlastungsmittels weist das erste 1 und/oder zweite Gehäuseteil 2 bevorzugt ein zweites mechanisches Kontaktelement 15 auf, das mit der entsprechenden Zug- und Druckentlastung verbunden werden kann. Zur Verbindung mit dem zweiten mechanischen Kontaktelement 15 weist das Zug- und Druckentlastungsmittel bevorzugt ein entsprechendes damit korrespondierendes erstes mechanisches Kontaktelement auf.

Fig. 5 zeigt den bevorzugten Steckverbinder in der dritten Position mit einer Endkappe, die auf den ersten und zweiten hinteren Abschnitt aufgeschraubt ist.

Fig. 6 zeigt eine Ansicht von unten auf das bevorzugte erste Gehäuseteil 1 aus Fig. 1 mit den darin angeordneten Schneidklemmen 40 und den Abschneidemitteln 41, die jeweils neben den jeweiligen Schneidklemmen 40 so angeordnet sind, dass sie den jeweiligen vom Anschlussblock 3 geführten überstehenden Abschnitt der jeweiligen Ader während der Einführbewegung von der zweiten in die dritte Position bei abschneiden.

Fig. 7 zeigt eine Ansicht von oben auf das bevorzugte zweite Gehäuseteil 2 und den Anschlussblock 3 aus Fig. 1, wobei der Anschlussblock 3 mit Schneidklemmaussparungen 30 ausgebildet ist, die während der Einführbewegung einen jeweiligen Endabschnitt der jeweiligen Schneidklemme darin aufnehmen. Zudem weist die bevorzugte Ausführungsform Abschneidemittel-aussparungen 31 auf, die ausgebildet sind, die Abschneidemittel 41 während der Einführbewegung aufnehmen und die jeweilige Ader beidseitig gegen die scharfe Kante des Abschneidemittels 41 zu drücken. Strichliert sind die jeweiligen Aderkanäle 32 zu erkennen, wobei ein erster Kanalabschnitt des jeweiligen Aderkanals bevorzugt als Bohrung ausgeführt ist, durch die die jeweilige Ader geführt wird, ein zweiter Kanalabschnitt als Hohlraum ausgebildet ist, in dem die Adern frei gebogen werden können, und ein dritter Kanalabschnitt des jeweiligen Aderkanals eine im Wesentlichen nach oben halboffene Bohrung mit einer seitlichen Klemmführung aufweist, um die Ader in einem Bereich der Schneidklemme 40 und bevorzugt des Abschneidemittels 41 geführt zu halten. Im unteren Teil des Bildes ist das zweite Gehäuseteil 2 mit dem Anschlussblock 3 wie oben im Bild jedoch mit einer eingelegten Ader zu sehen.

Fig. 8 ist eine perspektivische Ansicht des zweiten Gehäuseteils 2 mit dem Anschlussblock 3 aus Fig. 7, worin das Kabel mit den nach außen abstehenden Adern oder Kabeladern montiert ist, die in den Anschlussblock eingelegt und davon geklemmt gehalten werden.

Fig. 9 zeigt nochmals eine perspektivische Ansicht des bevorzugten Steckverbinders aus Fig. 1 in der ersten Position, wobei das erste 1 und das zweite Gehäuseteil 2 und der Anschlussblock 3 miteinander verbunden sind. Im Anschlussblock 3 sind die Aderkanäle 32 mit ihren jeweiligen ersten Abschnitten, die bevorzugt Bohrungen sind, dargestellt. Im ersten hinteren Abschnitt 1c des ersten Gehäuseteils 1 und im zweiten hinteren Abschnitt 2c des zweiten Gehäuseteils 2 ist jeweils die Zug- und Druckentlastung angeordnet dargestellt.

Bevorzugt kann die Scharnierverbindung auch so ausgebildet sein, indem das erste Gehäuseteil 1 im Drehachsenbereich jeweils außen seitlich gegenüberliegend den Rastzapfen 21 aufweist, der sich jeweils entlang der Drehachse nach außen erstreckt und in die jeweilige erste Aussparung 11 eingreift, wobei das zweite Gehäuseteil 2 im Drehachsenbereich die zwei Schenkel aufweist, die das erste Gehäuseteil 1 im Drehachsenbereich umgreifen und die innen einander zugewandt die jeweilige erste Aussparung 11 aufweisen.

Alternativbevorzugt kann die Scharnierverbindung so ausgebildet sein, indem das zweite Gehäuseteil 2 im Drehachsenbereich jeweils außen seitlich gegenüberliegend die erste Aussparung 11 aufweist, die entlang der Drehachse ausgebildet ist und den jeweiligen Rastzapfen 21 des ersten Gehäuseteils 1 aufnimmt, wobei das erste Gehäuseteil 1 im Drehachsenbereich die zwei Schenkel aufweist, die das zweite Gehäuseteil 2 im Drehachsenbereich umgreifen und den jeweiligen Rastzapfen 21 aufweisen, wobei die zwei Rastzapfen 21 sich zueinander erstrecken.

Alternativbevorzugt kann die Scharnierverbindung so ausgebildet sein, indem das zweite Gehäuseteil 2 im Drehachsenbereich jeweils außen seitlich gegenüberliegend den Rastzapfen 21 aufweist, der sich jeweils entlang der Drehachse nach außen erstreckt und in die jeweilige erste Aussparung 11 eingreift, wobei das erste Gehäuseteil 1 im Drehachsenbereich die zwei Schenkel aufweist, die das zweite Gehäuseteil 2 im Drehachsenbereich umgreifen und die innen einander zugewandt die jeweilige erste Aussparung 11 aufweisen.

Bevorzugt weist das erste 1 oder zweite Gehäuseteil 2, das die beiden ersten Aussparungen 11 aufweist, zwei zweite Aussparungen 12 auf, die in Bezug zu den ersten Aussparungen 11 so angeordnet sind, dass die beiden Rastzapfen 21 in der dritten Stellung in den beiden zweiten Aussparungen 12 aufgenommen werden. Von der zweiten Position in die dritte Position bewegt sich der bevorzugte jeweilige Rastzapfen 21 also von der jeweiligen ersten Aussparung 11 in die jeweilige zweite Aussparung 12.

Bevorzugt ist zwischen der jeweiligen ersten Aussparung 11 und zweiten Aussparung 12, wie in Fig. 2 dargestellt, jeweils ein Kanal so ausgebildet ist, um den jeweiligen Rastzapfen 21 von der zweiten Stellung in die dritte Stellung zu führen. Dabei wird der jeweilige Rastzapfen 21 geradlinig in der Schneideinlassrichtung Z geführt.

Bevorzugt weist der Kanal zwischen der jeweiligen ersten Aussparung 11 und zweiten Aussparung 12 eine relative Erhöhung 13 auf, wie in Fig. 2 dargestellt, die jedoch tiefer als ein äußeres Niveau der ersten Aussparung 11 und der zweiten Aussparung 12 liegt, um den jeweiligen Rastzapfen 21 darin zu führen. In anderen Worten ist die jeweilige relative Erhöhung 13 weniger tief als die jeweilige erste 11 und zweite Aussparung 12, aber immer noch so tief, dass der Rastzapfen 21 nicht aus dem Kanal springt, sondern vom Kanal geführt bleibt.

Bevorzugt weist die erste Aussparung 11 vom inneren Niveau eines Bereichs einer größten Tiefe zur relativen Erhöhung 13 hin eine zweite Schräge 13a auf, wobei die zweite Schräge 13a als Rampe mit einem Rampenwinkel von 1 - 60°, vom inneren Niveau aus, ausgebildet ist. Ein Rampenwinkel von 1° würde also fast flach bedeuten, wohingegen ein Rampenwinkel von 90° eine Senkrechte Kante bedeuten würde.

Bevorzugt weist die zweite Aussparung 12 vom inneren Niveau eines Bereichs einer größten Tiefe zur relativen Erhöhung 13 hin eine dritte Schräge 13b mit einem Rampenwinkel auf, der kleiner als 60° ist. Dabei ist ein Rampenwinkel als Anstieg vom inneren Niveau der zweiten Aussparung 12 gemeint. Alternativ bevorzugt weist die zweite Aussparung 12 vom inneren Niveau zur relativen Erhöhung 13 hin die dritte Schräge 13b mit einem Rampenwinkel von größer als 60° auf.

Bevorzugt weist die zweite Aussparung 12 zu einer Außenseite hin, die im Wesentlichen gegenüber der ersten Aussparung 11 liegt, eine nach außen verlaufende vierte Schräge 12a auf, die so ausgebildet ist, dass zwischen der vierten Schräge 12a und dem jeweiligen Rastzapfen 21 ein Spalt mit einer Spaltbreite gebildet ist, wobei die Spaltbreite im Bereich von 0,3 - 1 mm oder größer liegt. Die vierte Schräge 12a bildet dabei den Spalt, der bevorzugt so breit ist, dass mit einem Schraubenzieher hineingefahren und das jeweilige andere Gehäuseteil herausgehebelt werden kann, um den jeweiligen Rastzapfen 21 aus der jeweiligen zweiten Aussparung 12 zurück zur jeweiligen ersten Aussparung 11 schieben zu können.

Bevorzugt weist das erste 1 oder zweite Gehäuseteil 2, das die ersten Aussparungen 11 aufweist, von einem äußeren Rand der jeweiligen ersten Aussparung 11 seitlich nach außen hin eine abfallende erste Schräge 11a auf, wobei die erste Schräge 11a vom äußeren Rand der jeweiligen ersten Aussparung 11 auf ein Niveau abfällt, das einem inneren Niveau der jeweiligen ersten Aussparung 11 entspricht. Dadurch kann der jeweilige Rastzapfen 21 bei einem Ineinanderschieben des ersten 1 und des zweiten Gehäuseteils 2 die jeweilige erste Schräge 11a von außen in Richtung der jeweiligen ersten Aussparung 11 unter zunehmender Anspannung entlanglaufen, bis er über den äußeren Rand hinweg in die erste Aussparung 11 hinein schnappt. Bevorzugt sind die Schenkel der Scharnierverbindung zur Seite hin in Richtung der Drehachse elastisch ausgebildet, oder es können auch die Rastzapfen 21 eine elastische Höhe aufweisen und beispielsweise einfahrbar und ausfahrbar sein.

Bevorzugt ist die Scharnierverbindung so ausgebildet, dass das zweite Gehäuseteil 2 in der zweiten Stellung zur ersten Stellung hin eine tangentiale Bewegungsrichtung aufweist, die der Schneideinlassrichtung entspricht.

Bevorzugt besteht das erste 1 und/oder zweite Gehäuseteil 2 und/oder der Anschlussblock 3 im Wesentlichen aus einem der folgenden Materialien oder aus einem Gemisch daraus oder aus einem Verbundwerkstoff daraus: Metall, Kunststoff, Polyurethan, Polyethylen, Duroplast, Thermoplast, eine isolierende Beschichtung aufweisend. Bevorzugt ist das erste 1 und/oder das zweite Gehäuseteil 2 und/oder der Anschlussblock 3 ein Spritzgussteil.

Bevorzugt ist die Führung im Anschlussblock 3 so ausgebildet ist, dass in der zweiten Stellung ein jeweiliger Schneidklemmabschnitt der jeweiligen Ader direkt über einer jeweiligen Adereinführöffnung des Einführschlitzes der jeweiligen Schneidklemme 40 liegt, so dass der jeweilige Schneidklemmabschnitt dann in der Schneideinlassrichtung Z direkt in den Einführschlitz geführt wird.

Bevorzugt weist das erste Gehäuseteil 1 eine für die eine oder die mehrere Schneidklemmen 40 gemeinsame Ebene, auf der alle Schneideinlassrichtungen Z für die jeweilige Schneidklemme 40 senkrecht steht. In anderen Worten verlaufen alle Schneideinlassrichtungen Z der jeweiligen Schneidklemmen 40 parallel zueinander. Bevorzugt verläuft die gemeinsame Ebene parallel zur ersten Gehäuseteillängsachse X.

Bevorzugt verläuft die zweite Gehäuseteillängsachse des zweiten Gehäuseteils 2 in der zweiten Stellung parallel zur ersten Gehäuseteillängsachse X des ersten Gehäuseteils 1.

Bevorzugt verläuft die erste Außenfläche 14 des ersten Gehäuseteils 1 im Wesentlichen senkrecht zur Schneideinlassrichtung Z oder zumindest ein Abschnitt der ersten Außenfläche 14, wie in Fig. 3 dargestellt.

Bevorzugt verläuft die zweite Außenfläche 24 des zweiten Gehäuseteils 2 in der zweiten Stellung im Wesentlichen senkrecht zur Schneideinlassrichtung Z, oder zumindest ein Abschnitt der zweiten Außenfläche 24, wie in Fig. 3 dargestellt.

Bevorzugt weist das erste Gehäuseteil 1 entlang der ersten Gehäuseteillängsachse X den vorderen Abschnitt 1a, den mittleren Abschnitt 1b und den hinteren Abschnitt 1c auf, wobei im vorderen Abschnitt 1a der jeweilige Steckkontakt 42, im mittleren Abschnitt 1b die jeweilige Schneidklemme 40 und im hinteren Abschnitt 1c das Zug- und Druckentlastungsmittel zum Festklemmen des Kabels angeordnet sind.

Zur Klarheit sei an dieser Stelle angemerkt, dass mit jeweiliger Schneidklemme 40 immer eine Schneidklemme 40 von nur einer oder von einer Vielzahl von Schneidklemmen 40 gemeint ist.

Bevorzugt ist die jeweilige Schneidklemme 40 mit der jeweiligen Adereinführöffnung und einer jeweiligen vorbestimmten Adereinführebene, in der die jeweilige Ader in die Schneidklemme 40 einzuführen ist, so im ersten Gehäuseteil 1 angeordnet, dass die jeweilige Adereinführebene einen Winkel zur ersten Gehäuseteillängsachse X bildet, wobei der Winkel größer als 30° ist. Dadurch wird die jeweilige Ader seitlich am Steckverbinder herausgeführt, und es kann eine jeweilige Überlänge am Steckverbinder nach einem Durchlaufen der Ader durch die jeweilige Schneidklemme 40 abgeschnitten werden. Zur Klarheit ist die Adereinführebene diejenige Ebene, die beim Einführen eines geraden Klemmabschnitts der Ader in der Schneideinlassrichtung gebildet wird.

Bevorzugt ist der jeweilige Aderkanal 32 im Anschlussblock 3 mit dem jeweiligen ersten Kanalabschnitt für den Eintritt der jeweiligen Ader, dem jeweiligen dritten Kanalabschnitt für einen Austritt der jeweiligen Ader und dem dazwischenliegenden jeweiligen zweiten Kanalabschnitt ausgebildet. Dabei führt der jeweilige erste Kanalabschnitt die jeweilige Ader im Wesentlichen in Richtung einer Kabellängsachse eines Kabelendabschnitts, aus dem die jeweilige Ader hervorkommt. Der jeweilige zweite Kanalabschnitt stellt bevorzugt einen Hohlraum mit einem zweiten Durchmesser oder einer inneren Weite dar, der/die größer als ein erster Durchmesser des jeweiligen ersten Kanalabschnitts und als ein zweiter Durchmesser des jeweiligen zweiten Kanalabschnitts ist. Dadurch lässt sich die jeweilige Ader darin frei biegen und vom ersten in den jeweiligen dritten Kanalabschnitt überführen. Der jeweilige dritte Kanalabschnitt liegt bevorzugt über der jeweiligen Einlassöffnung und über dem jeweiligen Einführschlitz der jeweiligen Schneidklemme 40. Bevorzugt liegt der jeweilige dritte Kanalabschnitt im Wesentlichen in der jeweiligen Adereinführebene der jeweiligen Schneidklemme 40.

Bevorzugt ist im ersten Gehäuseteil 1 neben der jeweiligen Schneidklemme 40 das jeweilige Abschneidemittel 41 zum Abschneiden der Überlänge der jeweiligen Ader so angeordnet und ausgebildet, dass die jeweilige Adereinführebene geschnitten wird, um die jeweilige Überlänge der jeweiligen Ader die hinter der Schneidklemme 40 übersteht, abzuschneiden. Zur Klarheit beginnt die Überlange in einem Bereich hinter dem Austritt der jeweiligen Ader nach Durchlaufen der jeweiligen Schneidklemme 40. Es muss also nicht unmittelbar hinter der Schneidklemme abgeschnitten werden, sondern es wird die Überlänge bevorzugt in einem vorbestimmten Abstand zu jeweiligen Schneidklemme 40 abgeschnitten.

Bevorzugt ist das jeweilige Abschneidemittel 41 starr im ersten Gehäuseteil 1 angeordnet, wobei der Anschlussblock 3 eine entsprechende jeweilige Abschneidmittelaussparung 31 aufweist, in der das jeweilige Abschneidemittel 41 in der dritten Stellung zumindest teilweise aufgenommen wird.

Bevorzugt ist die jeweilige Schneidklemme 40 mit dem jeweiligen Steckkontakt 42 über eine Leiterplatte, einen jeweiligen Kontaktdraht oder einteilig elektrisch miteinander verbunden.

Bevorzugt ist der Steckverbinder ein RJ45 Steckverbinder mit einer oder einer Vielzahl von Anschlusskontakten 42 und Adern.

Bevorzugt ist der Anschlussblock 3 als ein separates Teil ausgebildet und im zweiten Gehäuseteil 2 einsetzbar und/oder damit verbindbar ist. Bevorzugt ist der Anschlussblock 3 mit dem zweiten Gehäuseteil 2 integral verbunden oder damit einteilig ausgebildet.

Bevorzugt umfasst das erste 1 und/oder das zweite Gehäuseteil 2 das mindestens eine Zug- und Druckentlastungsmittel, um das Kabel zug- und druckfest im Steckverbinder zu halten.

Bevorzugt sind das erste 1 und zweite Gehäuseteil 2 ausgebildet, dazwischen einen Kabelkanal zu bilden, der entlang einer Kabelkanallängsachse eine Kabelführungsrichtung bestimmt, wobei im Kabelkanal mindestens ein Zug- und Druckentlastungsmittel zu einer zug- und druckfesten Befestigung des Kabels angeordnet ist. Das erste 1 und zweite Gehäuseteil 2 sind dabei ausgebildet, den Kabelkanal in einem nicht montierten Zustand, der bevorzugt in der ersten Stellung vorliegt, zu einem Kabeleinlegen seitlich freizugeben und in einem montierten Zustand, der bevorzugt in der dritten Stellung vorliegt, zu verschließen. Das mindestens eine Zug- und Druckentlastungsmittel umfasst dabei mindestens ein Blattfederelement 5, das ein Mittelteil 50 und ein davon jeweils abgebogenes erstes Seitenteil 52 und zweites Seitenteil 52b aufweist. Dabei sind das erste Seitenteil 52 vom Mittelteil 50 über eine erste Biegekante 51 und das zweite Seitenteil 52b vom Mittelteil 50 über eine zweite Biegekante 51b, die der ersten Biegekante 51 am Mittelteil 50 gegenüberliegt, elastisch abgebogen.

Dabei erstreckt sich das Mittelteil 50 zwischen der ersten 51 und der zweiten Biegekante 51b entlang einer Mittelteillängsachse, wobei die erste 51 und die zweite Biegekante 51b jeweils senkrecht zur Mittelteillängsachse ausgebildet sind. Die Mittelteillängsachse liegt dabei im Wesentlichen in einer gemeinsamen Ebene mit der Kabelkanallängsachse.

Dabei können jeweils zum Mittelteil 50 hin das erste Seitenteil 52 einen variablen spitzen ersten Winkel und das zweite Seitenteil 52b einen variablen spitzen zweiten Winkel einnehmen. Dabei können ein erster Endabschnitt 53 des ersten Seitenteils 52, der der ersten Biegekante 51 gegenüberliegt, zum Mittelteil 50 hin eine variable erste Höhe und ein zweiter Endabschnitt 53b des zweiten Seitenteils 52b, der der zweiten Biegekante 51b gegenüberliegt, zum Mittelteil 50 hin eine variable zweite Höhe einnehmen.

Dabei verengen das erste 52 und zweite Seitenteil 52b den Kabelkanal so weit, dass im montierten Zustand des Steckergehäuses bei eingelegtem Kabel der jeweilige erste 53 und zweite Endabschnitt 53b mit einer jeweiligen elastischen Kraft gegen das Kabel drücken und so die zug- und druckfeste Befestigung des Kabels bewirken. Die zug- und druckfeste Befestigung wird dabei bevorzugt dadurch bewirkt, dass die jeweiligen Endabschnitte 53, 53a bevorzugt in einen Kabelmantel des Kabels, der bevorzugt nachgiebig ist, durch eine elastische Federkraft eingreifen. Die elastische Federkraft rührt bevorzugt vom elastischen Blattfederelement 5 her, da das erste 52 und das zweite Seitenteil 52b sich elastisch umbiegen, wenn das Kabel dazwischen eingeklemmt wird. Dabei kann das mindestens eine Blattfederelement 5 im Kabelkanal so angeordnet sein, dass das Kabel zwischen zwei gegenüberliegenden Blattfederelementen 5 oder zwischen einem jeweiligen Blattfederelement 5 und einem gegenüberliegenden Wandabschnitt des Kabelkanals eingeklemmt ist.

In Fig. 12 und 13 ist eine bevorzugte Ausführungsform des Blattfederelements 5 dargestellt.

Bevorzugt ist der erste Endabschnitt 53 über eine weitere Biegekante, vom ersten Seitenteil 52 abgebogen und bildet eine erste Endabschnittsfläche mit einer ersten Mittelsenkrechten, die mit der Kabelkanallängsachse im entspannten Zustand einen Winkel von 0 - 30° aufweist. In Fig. 13 ist die erste Mittelsenkrechte strichpunktiert eingezeichnet.

Bevorzugt ist der zweite Endabschnitt 53b über eine zweite weitere Biegekante vom zweiten Seitenteil 52b abgebogen und bildet eine zweite Endabschnittsfläche mit einer zweiten Mittelsenkrechten, die mit der Kabelkanallängsachse im entspannten Zustand einen Winkel von 0 - 30° aufweist. In Fig. 13 ist die zweite Mittelsenkrechte strichpunktiert eingezeichnet.

Bevorzugt ist die weitere Biegekante oder die zweite weitere Biegekante parallel zu der jeweiligen ersten 51 oder zweiten Biegekante 52b.

Bevorzugt ist das Mittelteil 50 mit dem ersten 1 und/oder dem zweiten Gehäuseteil 2 innerhalb des Kabelkanals durch mindestens eine der folgenden Verbindungen verbunden: Durch eine Loch-Zapfen-Verbindung, eine Klebeverbindung, eine Verschweißung, eine Verlötung, eine Verschraubung, eine Vernietung, eine Klemmverbindung, eine Klemmverbindung in einer Aussparung, eine Vulkanisierverbindung, eine Nut-Zapfen-Verbindung oder durch eine Kombination daraus. Bevorzugt weist das Zug- und Druckentlastungsmittel dazu das erste mechanische Kontaktelement 57 auf, das beispielsweise ein Loch, ein Zapfen, eine rauhe Oberfläche, zwei gegenüberliegende Kanten oder eine Bohrung sein kann. Bevorzugt weist das erste 1 und/oder das zweite Gehäuseteil 2 dazu ein mit dem ersten mechanischen Kontaktelement 57 korrespondierendes zweites mechanisches Kontaktelement 15 auf.

Bevorzugt ist das Mittelteil 50 mit dem ersten 1 und/oder dem zweiten Gehäuseteil 2 integral verbunden.

Bevorzugt weist das Mittelteil 50 eine Mittelsenkrechte auf, die mit der Kabelkanallängsachse einen Winkel in einem Bereich bildet von 70° - 90°. In Fig. 13 ist die Mittelsenkrechte des Mittelteils 50 strichpunktiert eingezeichnet.

Bevorzugt ist die Mittelteillängsachse parallel zur Kabelkanallängsachse oder sie weist dazu einen Winkel dazu von 0° - 20° auf.

Bevorzugt ist das Mittelteil 50 zwischen der ersten 51 und der zweiten Biegekante 51b flach und im Wesentlichen in einer Mittelteilebene ausgebildet.

Bevorzugt weist die erste Biegekante 51 in Richtung eines ersten Kabelendes, aus dem mindestens eine Ader hervorkommt um mit einem Steckkontakt 42 im Steckergehäuse verbunden zu werden, wobei die zweite Biegekante 51b in Richtung eines zweiten gegenüberliegenden Kabelendes weist, wobei das zweite Kabelende entfernt vom Steckverbinder ist.

Bevorzugt verläuft die erste 51 und die zweite Biegekante 51b jeweils entlang einer Geraden. Bevorzugt sind die erste 51 und die zweite Biegekante 51b jeweils eine elastische Biegekante.

Bevorzugt liegt der variable spitze erste Winkel im entspannten Zustand in einem Bereich von 30 - 45° oder in einem Bereich von 45°- 60° oder in einem Bereich von 60°- 70°.

Bevorzugt liegt der variable spitze zweite Winkel im entspannten Zustand in einem Bereich von 30 - 45° oder in einem Bereich von 45°- 60° oder in einem Bereich von 60°- 70°.

Bevorzugt wird die variable erste Höhe im Wesentlichen durch den variablen ersten Winkel und die variable zweite Höhe im Wesentlichen durch den variablen zweiten Winkel gebildet.

Bevorzugt weist das Blattfederelement 5 entlang dem Mittelteil 50 und dem ersten 52 und dem zweiten Seitenteil 52b im Wesentlichen eine konstante Breite auf.

In Fig. 10 und Fig. 11 ist ein bevorzugtes Zug- und Druckentlastungsmittel dargestellt, das ein erstes Blattfederelement 5 und ein zweites Blattfederelement 5 umfasst, die über einen Verbindungsabschnitt 54 einteilig miteinander verbunden sind.

Dabei weist ein erstes Mittelteil 50 des ersten Blattfederelements 5 seitlich parallel zur Mittelteillängsachse eine dritte Biegekante 55 auf, die zugleich eine Verbindung zum Verbindungsabschnitts 54 darstellt. Der Verbindungsabschnitt 54 weist eine Verbindungsabschnittslängsachse auf, die parallel zur Mittelteillängsachse ist.

Dabei weist der Verbindungsabschnitt 54 auf der zur dritten Biegekante 55 gegenüberliegenden Seite eine dazu parallele vierte Biegekanten 56 auf, die zugleich eine Verbindung zu einem zweiten Mittelteil 50 des zweiten Blattfederelements 5 darstellt. Dabei ist eine zweite Mittelteillängsachse des zweiten Mittelteils 50 parallel zur Verbindungsabschnittslängsachse und zur ersten Mittelteillängsachse. Das sind das erste und das zweite Blattfederelement 5 über die jeweilige dritte Biegekante 55 und vierte Biegekante 56 so zueinander gebogen, dass eine jeweilige Mittelsenkrechte des jeweiligen Mittelteils 50 zur Kabelkanallängsachse weist. Zur Klarheit sei angemerkt, dass die jeweilige Mittelsenkrechte des Mittelteils 50 in einem jeweiligen geometrischen Mittelpunkt des Mittelteils 50 senkrecht zu dessen jeweiliger Fläche steht.

Bevorzugt umfasst das mindestens eine Zug- und Druckentlastungsmittel das erste Blattfederelement 5 und mindestens ein weiteres Blattfederelement 5, die einteilig und direkt, ohne einen dazwischenliegenden Verbindungsabschnitt miteinander verbunden sind. Das erste Mittelteil 50 des ersten Blattfederelements 5 weist seitlich und parallel zur Mittelteillängsachse die dritte Biegekante 55 auf, die zugleich eine Verbindung zu einer nächsten Seite des jeweiligen weiteren Mittelteils 50 des weiteren Blattfederelements 5 darstellt. Dabei sind sämtliche jeweilige Mittelteilachsen parallel zueinander. Das erste und das weitere Blattfederelement 5 sind über die dritte Biegekante 55 so zueinander gebogen, dass die jeweilige Mittelsenkrechte des jeweiligen Mittelteils 50 zur Kabelkanallängsachse weist. Bevorzugt sind auf diese Weise eine Vielzahl an Blattfederelementen 5 miteinander verbunden.

Bevorzugt ist das erste mechanische Kontaktelement 57 in einem der Mittelteile 50 oder in einem der Verbindungsabschnitte 54 angeordnet.

Zur Klarheit, sei angemerkt, werden unter den Merkmalen "oben", "unten", "Oberseite", "Unterseite" und andere relative Ortsangaben in senkrechter Richtung und so, wie in den Figuren dargestellt, verstanden, es sei denn, es wird unter einem anderen Bezug beschrieben.

Zur Klarheit, sei angemerkt, wird unter einem Einführen der Ader in die Schneidklemme 40 und unter einem Einpressen der Ader in die Schneidklemme 40 das Gleiche verstanden.

Zur Klarheit, sei angemerkt, dass die Schneideinlassrichtung Z und eine Längsrichtung des Einführschlitzes der Schneidklemme 40, in der die Ader eingeführt oder eingepresst wird, die gleiche Ausrichtung hat. Die Ader selbst verläuft in einem eingeklemmten Zustand bevorzugt im Wesentlichen senkrecht zur Schneideinlassrichtung Z, wobei Abweichungen dabei denkbar sind, wie es dem Fachmann durch den Stand der Technik bekannt ist.

Zur Klarheit wird unter dem Steckkontakt bevorzugt ein elektromechanischer Steckkontakt zum elektrischen Verbinden mit einem dazu passenden anderen Steckkontakt eines mit dem Steckverbinder korrespondierenden anderen Steckverbinders verstanden. Zur Klarheit ist der jeweilige Steckkontakt in einem montierten Zustand bevorzugt mit der jeweiligen Schneidklemme (40) sowohl mechanisch als auch elektrisch verbunden. Generell ist der Terminus Schneidklemme gleichbedeutend mit dem Terminus Schneidklemmkontakt. Zur Klarheit umfasst die Ader mindestens einen Draht und eine äußere Isolierung.

Weitere mögliche Ausbildungsformen sind in den folgenden Ansprüchen beschrieben. Insbesondere können auch die verschiedenen Merkmale der oben beschriebenen Ausführungsformen miteinander kombiniert werden, soweit sie sich nicht technisch ausschließen.

Die In den Ansprüchen genannten Bezugszeichen dienen nur der besseren Verständlichkeit und beschränken die Ansprüche in keiner Weise auf die in den Figuren dargestellten Formen.

### Bezugszeichenliste

- 1: erstes Gehäuseteil
- 1a: vorderer Abschnitt
- 1b: mittlerer Abschnitt
- 1c: hinterer Abschnitt
- 11: erste Aussparung
- 11a: erste Schräge
- 11b: äußerer Rand
- 12: zweite Aussparung
- 12a: vierte Schräge
- 13: relative Erhöhung
- 13a: zweite Schräge
- 13b: dritte Schräge
- 14: erste Außenfläche
- 15: zweites mechanisches Kontaktelement

- 2: zweites Gehäuseteil (bevorzugt schwenkbarer Gehäusedeckel)
- 2b: zweiter mittlerer Abschnitt
- 2c: zweiter hinterer Abschnitt
- 21: Rastzapfen
- 24: zweite Außenfläche

- 3: Anschlussblock
- 30: Schneidklemmenaussparung
- 31: Abschneidemittelaussparung
- 32: Aderkanal
- 33: Rastnase

- 40: Schneidklemme
- 41: Abschneidemittel
- 42: Steckkontakt

- 5: Blattfederelement
- 51: Mittelteil
- 52: erstes Seitenteil
- 52b: zweites Seitenteil
- 53: erste Biegekante
- 54: Verbindungsabschnitt
- 55: zweite Biegekante
- 56: dritte Biegekante
- 57: erstes mechanisches Kontaktelement

- X: erste Gehäuseteillängsachse
- Z: Schneideinlassrichtung

## Patentansprüche

1. Steckverbinder zum Anschluss eines Kabels mit mindestens einer Ader mit einem jeweiligen Steckkontakt (42), umfassend:
a) ein erstes Gehäuseteil (1) mit einer ersten Gehäuseteillängsachse (X) umfassend mindestens einen Steckkontakt (42) und mindestens eine Schneidklemme (40), die mit dem jeweiligen Steckkontakt (42) elektrisch verbundenen und ausgebildet ist, indem sie einen Einführschlitz mit einer Schneideinlassrichtung (Z) für eine jeweilige Ader aufweist, um die jeweilige Ader darin klemmend zu halten;
b) einen Anschlussblock (3) mit einem jeweiligen Aderkanal (32) zur Führung der jeweiligen Ader; und
c) ein zweites Gehäuseteil (2) mit einer zweiten Gehäuseteillängsachse umfassend den Anschlussblock (3);
d) wobei das erste Gehäuseteil (1) und das zweite Gehäuseteil (2) über eine gemeinsame Scharnierverbindung mit einer Drehachse miteinander verbunden sind;
e) wobei die Scharnierverbindung ausgebildet ist, dass das zweite Gehäuseteil (2) aus einer ersten Stellung um die Drehachse zum ersten Gehäuseteil (1) hin in eine zweite Stellung schwenkbar ist, wobei in der ersten Stellung die jeweilige Ader in den jeweiligen Aderkanal (32) des Anschlussblocks (3) einführbar ist und in der zweiten Stellung das zweite Gehäuseteil (2) gerade beginnt, den Anschlussblock (3) mit der im jeweiligen Aderkanal (32) geführten jeweiligen Ader gegen die jeweilige Schneidklemme (40) zu pressen; und
f) die Scharnierverbindung ausgebildet ist, das zweite Gehäuseteil (2) auf das erste Gehäuseteil (1) aus der zweiten Stellung in eine dritte Stellung bewegen zu lassen, in der der Anschlussblock (3) mit der jeweiligen im jeweiligen Aderkanal (32) geführten Ader vollständig auf die mindestens eine Schneidklemme gepresst ist; **dadurch gekennzeichnet, dass**
g) die Scharnierverbindung weiterhin ausgebildet ist, eine Einführbewegung aus der zweiten Stellung in die dritte Stellung so zuzulassen, dass das zweite Gehäuseteil (2) dabei ausschließlich translatorisch in der Schneideinlassrichtung (Z) zum ersten Gehäuseteil (1) hin verschiebbar ist, wobei die jeweilige Ader ebenfalls ausschließlich translatorisch in die jeweilige Schneidklemme (40) einführt wird.

2. Steckverbinder gemäß Anspruch 1, wobei die Scharnierverbindung ausgebildet ist, indem das erste Gehäuseteil (1) in einem Drehachsenbereich jeweils außen seitlich gegenüberliegend eine erste Aussparung (11) aufweist, die entlang der Drehachse ausgebildet ist und einen jeweiligen Rastzapfen (21) des zweiten Gehäuseteils (2) aufnimmt, wobei das zweite Gehäuseteil (2) im Drehachsenbereich zwei Schenkel aufweist, die das erste Gehäuseteil (1) im Drehachsenbereich umgreifen und den jeweiligen Rastzapfen (21) aufweisen, wobei die zwei Rastzapfen (21) sich zueinander erstrecken; oder
indem das erste Gehäuseteil (1) im Drehachsenbereich jeweils außen seitlich gegenüberliegend den Rastzapfen (21) aufweist, der sich jeweils entlang der Drehachse nach außen erstreckt und in die jeweilige erste Aussparung (11) eingreift, wobei das zweite Gehäuseteil (2) im Drehachsenbereich die zwei Schenkel aufweist, die das erste Gehäuseteil (1) im Drehachsenbereich umgreifen und die innen einander zugewandt die jeweilige erste Aussparung (11) aufweisen; oder
indem das zweite Gehäuseteil (2) im Drehachsenbereich jeweils außen seitlich gegenüberliegend die erste Aussparung (11) aufweist, die entlang der Drehachse ausgebildet ist und den jeweiligen Rastzapfen (21) des ersten Gehäuseteils (1) aufnimmt, wobei das erste Gehäuseteil (1) im Drehachsenbereich die zwei Schenkel aufweist, die das zweite Gehäuseteil (2) im Drehachsenbereich umgreifen und den jeweiligen Rastzapfen (21) aufweisen, wobei die zwei Rastzapfen (21) sich zueinander erstrecken; oder
indem das zweite Gehäuseteil (2) im Drehachsenbereich jeweils außen seitlich gegenüberliegend den Rastzapfen (21) aufweist, der sich jeweils entlang der Drehachse nach außen erstreckt und in die jeweilige erste Aussparung (11) eingreift, wobei das erste Gehäuseteil (1) im Drehachsenbereich die zwei Schenkel aufweist, die das zweite Gehäuseteil (2) im Drehachsenbereich umgreifen und die innen einander zugewandt die jeweilige erste Aussparung (11) aufweisen.

3. Steckverbinder gemäß Anspruch 2, wobei das erste (1) oder zweite Gehäuseteil (2), das die beiden ersten Aussparungen (11) aufweist, zwei zweite Aussparungen (12) aufweist, die in Bezug zu den ersten Aussparungen (11) so angeordnet sind, dass die beiden Rastzapfen (21) in der dritten Stellung in den beiden zweiten Aussparungen (12) liegen.

4. Steckverbinder gemäß Anspruch 3, wobei zwischen den ersten Aussparungen (11) und den zweiten Aussparungen (12) jeweils ein Kanal so ausgebildet ist, um den jeweiligen Rastzapfen (21) von der zweiten Stellung in die dritte Stellung in der Schneideinlassrichtung (Z) geradlinig zu führen.

5. Steckverbinder gemäß Anspruch 4, wobei der Kanal zwischen der jeweiligen ersten Aussparung (11) und zweiten Aussparung (12) eine relative Erhöhung (13) aufweist, die jedoch tiefer als ein äußeres Niveau der ersten Aussparung (11) und der zweiten Aussparung (12) liegt, um den jeweiligen Rastzapfen (21) darin zu führen; und/oder
wobei die erste Aussparung (11) vom inneren Niveau zur relativen Erhöhung (13) hin eine zweite Schräge (13a) mit einem Rampenwinkel von kleiner als 60° aufweist; und/oder
wobei die zweite Aussparung (12) vom inneren Niveau zur relativen Erhöhung (13) hin eine dritte Schräge (13b) mit einem Rampenwinkel von kleiner als 60° aufweist, oder
wobei die zweite Aussparung (12) vom inneren Niveau zur relativen Erhöhung (13) hin die dritte Schräge (13b) mit einem Rampenwinkel von größer als 60° aufweist; und/oder
wobei die zweite Aussparung (12) zu einer Außenseite hin, die im Wesentlichen gegenüber der ersten Aussparung (11) liegt, eine nach außen verlaufende vierte Schräge (12a) aufweist, die so ausgebildet ist, dass zwischen der vierten Schräge (12a) und dem jeweiligen Rastzapfen (21) ein Spalt mit einer Spaltbreite gebildet ist, wobei die Spaltbreite im Bereich von 0,3 - 1 mm oder größer liegt.

6. Steckverbinder gemäß einem der vorstehenden Ansprüche 2-5, wobei das erste (1) oder zweite Gehäuseteil (2), das die ersten Aussparungen (11) aufweist, von einem äußeren Rand der jeweiligen ersten Aussparung (11) seitlich nach außen hin eine abfallende erste Schräge (11a) aufweist, wobei die erste Schräge (11a) vom äußeren Rand der jeweiligen ersten Aussparung (11) auf ein Niveau abfällt, das einem inneren Niveau der jeweiligen ersten Aussparung (11) entspricht, so dass bei einem Ineinanderschieben des ersten (1) und des zweiten Gehäuseteils (2) die Rastzapfen (21) die ersten Schrägen (11a) von außen unter zunehmender Anspannung entlanglaufen, bis sie über den äußeren Rand hinweg in die ersten Aussparungen (11) hinein schnappen; und/oder
wobei die Scharnierverbindung so ausgebildet ist, dass das zweite Gehäuseteil (2) in der zweiten Stellung zur ersten Stellung hin eine tangentiale Bewegungsrichtung aufweist, die der Schneideinlassrichtung entspricht.

7. Steckverbinder gemäß einem der vorstehenden Ansprüche, wobei das erste (1) und/oder zweite Gehäuseteil (2) und/oder der Anschlussblock (3) im Wesentlichen aus einem der folgenden Materialien oder aus einem Gemisch daraus oder aus einem Verbundwerkstoff daraus besteht: Metall, Kunststoff, Polyurethan, Polyethylen, Duroplast, Thermoplast, oder eine isolierende Beschichtung aufweisend; und/oder
wobei das erste (1) und/oder das zweite Gehäuseteil (2) in einem Bereich der Scharnierverbindung elastisch ausgebildet sind; und/oder
wobei die Führung im Anschlussblock (3) so ausgebildet ist, dass in der zweiten Stellung ein jeweiliger Schneidklemmabschnitt der jeweiligen Ader direkt über einer jeweiligen Adereinführöffnung der jeweiligen Schneidklemme (40) liegt, um dann in der Schneideinlassrichtung (Z) direkt in die Adereinführöffnung geführt zu werden; und/oder
wobei eine gemeinsame Ebene, auf der die Schneideinlassrichtung (Z) für die jeweilige Schneidklemme (40) senkrecht steht, parallel zur ersten Gehäuseteillängsachse (X) verläuft; und/oder
wobei die zweite Gehäuseteillängsachse des zweiten Gehäuseteils (2) in der zweiten Stellung parallel zur ersten Gehäuseteillängsachse (X) des ersten Gehäuseteils (1) verläuft; und/oder
wobei eine erste Außenfläche (14) des ersten Gehäuseteils (1) im Wesentlichen senkrecht zur Schneideinlassrichtung (Z) verläuft; und/oder
wobei eine zweite Außenfläche (24) des zweiten Gehäuseteils (2) in der zweiten Stellung im Wesentlichen senkrecht zur Schneideinlassrichtung (Z) verläuft; und/oder
wobei das erste Gehäuseteil (1) entlang der ersten Gehäuseteillängsachse (X) einen vorderen Abschnitt (1a), einen mittleren Abschnitt (1b) und einen hinteren Abschnitt (1c) aufweist, wobei im vorderen Abschnitt (1a) der jeweilige Steckkontakt (42), im mittleren Abschnitt (1b) die jeweilige Schneidklemme (40) und im hinteren Abschnitt (1c) ein Zug- und Druckentlastungsmittel zum Festklemmen des Kabels angeordnet sind, und zwar derart, dass das Kabel zug- und druckfest gehalten wird.

8. Steckverbinder gemäß einem der vorstehenden Ansprüche, wobei die jeweilige Schneidklemme (40) mit der jeweiligen Adereinführöffnung und einer jeweiligen vorbestimmten Adereinführebene, in der die jeweilige Ader in die Schneidklemme (40) einzuführen ist, so im ersten Gehäuseteil (1) angeordnet ist, dass die jeweilige Adereinführebene einen Winkel zur ersten Gehäuseteillängsachse (X) bildet, der größer als 30° ist, so dass die jeweilige Ader seitlich am Steckverbinder herausgeführt wird und eine Überlänge am Steckverbinder seitlich nach einem Durchlaufen der Ader durch die jeweilige Schneidklemme 40 abschneidbar ist; und/oder
wobei der jeweilige Aderkanal (32) im Anschlussblock (3) mit einem ersten Kanalabschnitt für einen Eintritt der jeweiligen Ader, einem dritten Kanalabschnitt für einen Austritt der jeweiligen Ader und einem dazwischenliegenden zweiten Kanalabschnitt so ausgebildet ist, dass der erste Kanalabschnitt die jeweilige Ader im Wesentlichen in Richtung einer Kabellängsachse eines Kabelendabschnitts, aus dem die jeweilige Ader hervorkommt, führt, und/oder der zweite Kanalabschnitt ein Hohlraum mit einem zweiten Durchmesser darstellt, der größer als ein erster Durchmesser des ersten Kanalabschnitts und als ein zweiter Durchmesser des zweiten Kanalabschnitts ist, so dass die jeweilige Ader darin frei biegbar ist, wobei der dritte Kanalabschnitt über der Einlassöffnung und im Wesentlichen in der Adereinführebene der jeweiligen Schneidklemme liegt.

9. Steckverbinder gemäß einem der vorstehenden Ansprüche, wobei aus dem ersten Gehäuseteil (1) neben der jeweiligen Schneidklemme (40) ein jeweiliges Abschneidemittel (41) zum Abschneiden der Überlänge der jeweiligen Ader so neben der jeweiligen Schneidklemme (40) und in der dazugehörigen Adereinführebene angeordnet und ausgebildet ist, dass es die jeweilige Überlänge der jeweiligen Ader die hinter der Schneidklemme (40) übersteht, teilweise abschneidet; und/oder
wobei das jeweilige Abschneidemittel (41) starr im ersten Gehäuseteil (1) angeordnet ist und der Anschlussblock (3) eine entsprechende jeweilige Abschneidmittelaussparung (31) aufweist, die das jeweilige Abschneidemittel (41) in der dritten Stellung zumindest teilweise aufnimmt; und/oder
wobei die jeweilige Schneidklemme (40) mit dem jeweiligen Steckkontakt (42) über eine Leiterplatte, einen jeweiligen Kontaktdraht oder einteilig elektrisch verbunden ist; und/oder
wobei der Steckverbinder ein RJ45 Steckverbinder ist; und/oder
wobei das erste (1) und/oder das zweite Gehäuseteil (2) das mindestens eine Zug- und Druckentlastungsmittel umfassen, um das Kabel zug- und druckfest im Steckverbinder zu halten; und/oder
wobei der Anschlussblock (3) als ein separates Teil ausgebildet ist und im zweiten Gehäuseteil (2) einsetzbar und/oder damit verbindbar ist, oder wobei der Anschlussblock (3) mit dem zweiten Gehäuseteil (2) integral verbunden oder damit einteilig ausgebildet ist.

10. Steckverbinder gemäß einem der vorstehenden Ansprüche, wobei das erste (1) und zweite Gehäuseteil (2) ausgebildet sind, dazwischen einen Kabelkanal zu bilden, der entlang einer Kabelkanallängsachse eine Kabelführungsrichtung bestimmt und der mindestens ein Zug- und Druckentlastungsmittel zu einer zug- und druckfesten Befestigung des Kabels aufweist, wobei das erste (1) und das zweite Gehäuseteil (2) den Kabelkanal in einem nicht montierten Zustand zu einem Kabeleinlegen seitlich freigeben und in einem montierten Zustand verschließen, das mindestens eine Zug- und Druckentlastungsmittel umfassend:
a) mindestens ein Blattfederelement (5), das ein Mittelteil (50) und ein davon jeweils abgebogenes erstes Seitenteil (52) und zweites Seitenteil (52b) aufweist, wobei das erste Seitenteil (52) vom Mittelteil (50) über eine erste Biegekante (51) und das zweite Seitenteil (52b) vom Mittelteil (50) über eine zweite Biegekante (51b), die der ersten Biegekante (51) am Mittelteil (50) gegenüberliegt, elastisch abgebogen sind;
b) wobei sich das Mittelteil (50) zwischen der ersten (51) und der zweiten Biegekante (51b) entlang einer Mittelteillängsachse erstreckt, die erste (51) und die zweite Biegekante (51b) jeweils senkrecht zur Mittelteillängsachse ausgebildet sind, und die Mittelteillängsachse im Wesentlichen in einer gemeinsamen Ebene mit der Kabelkanallängsachse liegt;
c) wobei jeweils zum Mittelteil (50) hin das erste Seitenteil (52) einen variablen spitzen ersten Winkel und das zweite Seitenteil (52b) einen variablen spitzen zweiten Winkel einnehmen können, und ein erster Endabschnitt (53) des ersten Seitenteils (52), der der ersten Biegekante (51) gegenüberliegt, zum Mittelteil (50) hin eine variable erste Höhe und ein zweiter Endabschnitt (53b) des zweiten Seitenteils (52b), der der zweiten Biegekante (51b) gegenüberliegt, zum Mittelteil (50) hin eine variable zweite Höhe einnehmen können;
d) wobei das erste (52) und zweite Seitenteil (52b) den Kabelkanal so weit verengen, dass im montierten Zustand des Steckergehäuses bei eingelegtem Kabel der jeweilige erste (53) und zweite Endabschnitt (53b) mit einer jeweiligen elastischen Kraft gegen das Kabel drücken und so die zug- und druckfeste Befestigung des Kabels bewirken.

11. Steckverbinder gemäß Anspruch 10, wobei der erste Endabschnitt (53) über eine weitere Biegekante, vom ersten Seitenteil (52) abgebogen ist und eine erste Endabschnittsfläche mit einer ersten Mittelsenkrechten bildet, die mit der Kabelkanallängsachse im entspannten Zustand einen Winkel von 0 - 30° aufweist; und/oder
wobei der zweite Endabschnitt (53b) über eine zweite weitere Biegekante vom zweiten Seitenteil (52b) abgebogen ist und eine zweite Endabschnittsfläche mit einer zweiten Mittelsenkrechten bildet, die mit der Kabelkanallängsachse im entspannten Zustand einen Winkel von 0 - 30° aufweist.

12. Steckverbinder gemäß Anspruch 11, wobei die weitere Biegekante oder die zweite weitere Biegekante parallel zu der jeweiligen ersten (51) oder zweiten Biegekante (52b) ist.

13. Steckverbinder gemäß einem der vorstehenden Ansprüche 10-12, wobei das Mittelteil (50) mit dem ersten (1) und/oder zweiten Gehäuseteil (2) innerhalb des Kabelkanals durch mindestens eine der folgenden Verbindungen verbunden ist, durch eine Loch-Zapfen-Verbindung, eine Klebeverbindung, eine Verschweißung, eine Verlötung, eine Verschraubung, eine Vernietung, eine Klemmverbindung, eine Klemmverbindung in einer Aussparung, eine Vulkanisierverbindung, eine Nut-Zapfen-Verbindung oder eine Kombination daraus; und/oder
wobei das Mittelteil (50) mit dem ersten (1) und/oder zweiten Gehäuseteil (2) integral verbunden ist; und/oder
wobei das Mittelteil (50) eine Mittelsenkrechte aufweist, die mit der Kabelkanallängsachse einen Winkel in einem Bereich bildet von 70° - 90°; und/oder
wobei die Mittelteillängsachse parallel zur Kabelkanallängsachse ausgebildet ist oder einen Winkel dazu aufweist in einem Bereich von 0° - 20°; und/oder
wobei das Mittelteil (50) zwischen der ersten (51) und der zweiten Biegekante (51b) flach im Wesentlichen in einer Mittelteilebene erstreckt; und/oder
wobei die erste Biegekante (51) in Richtung eines ersten Kabelendes weist, aus dem mindestens eine Ader hervorkommt um mit einem Steckkontakt (42) im Steckergehäuse verbunden zu werden und die zweite Biegekante (51b) in Richtung eines zweiten Kabelendes weist, das aus dem Steckergehäuse als das Kabel, das zug- und druckfest verbunden werden soll, herauskommt; und/oder
wobei die erste (51) und die zweite Biegekante (51b) jeweils entlang einer Geraden verläuft; und/oder
wobei die erste (51) und die zweite Biegekante (51b) jeweils eine elastische Biegekante ist; und/oder
wobei der variable spitze erste Winkel im entspannten Zustand in einem Bereich von 30 - 45° oder in einem Bereich von 45°- 60° oder in einem Bereich von 60°- 70° liegt; und/oder
wobei der variable spitze zweite Winkel im entspannten Zustand in einem Bereich von 30 - 45° oder in einem Bereich von 45°- 60° oder in einem Bereich von 60°- 70° liegt; und/oder
wobei die variable erste Höhe im Wesentlichen durch den variablen ersten Winkel und die variable zweite Höhe im Wesentlichen durch den variablen zweiten Winkel gebildet wird; und/oder
wobei das Blattfederelement (5) entlang dem Mittelteil (50) und dem ersten (52) und dem zweiten Seitenteil (52b) im Wesentlichen eine konstante Breite aufweist.

14. Steckverbinder gemäß einem der vorstehenden Ansprüche 10-13, wobei das mindestens eine Zug- und Druckentlastungsmittel mindestens ein erstes Blattfederelement (5) und ein zweites Blattfederelement (5) umfasst, die über einen Verbindungsabschnitt (54) einteilig miteinander verbunden sind,
wobei ein erstes Mittelteil (50) des ersten Blattfederelements (5) seitlich parallel zur Mittelteillängsachse eine dritte Biegekante (55) aufweist, die zugleich eine Verbindung zum Verbindungsabschnitts (54) darstellt, der eine dazu parallele Verbindungsabschnittslängsachse aufweist,
wobei der Verbindungsabschnitt (54) auf der zur dritten Biegekante (55) gegenüberliegenden Seite eine dazu parallele vierte Biegekanten (56) aufweist, die zugleich eine Verbindung zu einem zweiten Mittelteil (50) des zweiten Blattfederelements (5) darstellt,
so dass die jeweiligen Mittelteillängsachsen und die Verbindungsabschnittslängsachse parallel zueinander sind und das erste und das zweite Blattfederelement (5) über die jeweilige dritte (55) und vierte Biegekante (56) so zueinander gebogen sind, dass eine jeweilige Mittelsenkrechte des jeweiligen Mittelteils (50) zur Kabelkanallängsachse weist.

15. Steckverbinder gemäß einem der vorstehenden Ansprüche 10-13, wobei das mindestens eine Zug- und Druckentlastungsmittel mindestens das erste Blattfederelement (5) und mindestens ein weiteres Blattfederelement (5) umfasst, die einteilig miteinander verbunden sind,
wobei ein erstes Mittelteil (50) des ersten Blattfederelements (5) seitlich parallel zur Mittelteillängsachse die dritte Biegekante (55) aufweist, die zugleich eine Verbindung zu einer nächsten Seite des jeweiligen weiteren Mittelteils (50) des weiteren Blattfederelements (5) darstellt, wobei sämtliche jeweilige Mittelteilachsen parallel zueinander sind,
wobei das erste und weitere Blattfederelement (5) über die dritte Biegekante (55) so zueinander gebogen sind, dass die jeweilige Mittelsenkrechte des jeweiligen Mittelteils (50) zur Kabelkanallängsachse weist.

## Claims

1. A plug-type connector for connecting a cable with at least one wire to a respective plug contact (42), comprising:
a) a first housing part (1) with a first housing part longitudinal axis (X), comprising at least one plug contact (42) and at least one insulation displacement termination (40) which is electrically connected to the respective plug contact (42) and configured such that it has an insertion slot with a cutter inlet direction (Z) for a respective wire, in order to clamp the respective wire therein;
b) a connection block (3) with a respective wire channel (32) for guiding the respective wire; and
c) a second housing part (2) with a second housing part longitudinal axis, comprising the connection block (3);
d) wherein the first housing part (1) and the second housing part (2) are connected together by means of a common hinge connection with a rotation axis;
e) wherein the hinge connection is configured such that the second housing part (2) can be pivoted about the rotation axis towards the first housing part (1) from a first position into a second position, wherein in the first position the respective wire can be inserted into the respective wire channel (32) of the connection block (3), and in the second position the second housing part (2) just begins to press the connection block (3), with the respective wire guided in the respective wire channel (32), against the respective insulation displacement termination (40); and
f) the hinge connection is configured to allow the second housing part (2) to move on the first housing part (1) out of the second position into a third position, in which the connection block (3), with the respective wire guided in the respective wire channel (32), is fully pressed onto the at least one insulation displacement termination;
**characterized in that**
g) the hinge connection is furthermore configured to allow an insertion movement from the second position into the third position such that the second housing part (2) can be displaced exclusively in a translational fashion in the cutting direction (Z) towards the first housing part (1), wherein the respective wire is also inserted into the respective insulation displacement termination (40) in an exclusively translational fashion.

2. The plug-type connector as claimed in claim 1, wherein the hinge connection is configured such that in a rotation axis region, in each case lying laterally outwardly opposite each other, the first housing part (1) has first recesses (11) which are formed along the rotation axis and receive a respective latching peg (21) of the second housing part (2), wherein in the rotation axis region, the second housing part (2) has two legs which surround the first housing part (1) in the rotation axis region and comprise the respective latching pegs (21), wherein the two latching pegs (21) extend towards each other; or
in that in the rotation axis region, in each case lying laterally outwardly opposite each other, the first housing part (1) comprises the latching pegs (21) which extend outwardly along the rotation axis and engage in the respective first recess' (11), wherein in the rotation axis region, the second housing part (2) has the two legs which surround the first housing part (1) in the rotation axis region and which have the respective first recesses (11) facing each other on the inside; or
in that in the rotation axis region, in each case lying laterally outwardly opposite each other, the second housing part (2) has the first recesses (11) which- are formed along the rotation axis and receive a respective latching peg (21) of the first housing part (1), wherein in the rotation axis region, the first housing part (1) has the two legs which surround the second housing part (2) in the rotation axis region and comprise the respective latching pegs (21), wherein the two latching pegs (21) extend towards each other; or in that in the rotation axis region, in each case lying laterally outwardly opposite each other, the second housing part (2) comprises the latching pegs (21) which extend outwardly along the rotation axis and engage in the respective first recess (11), wherein in the rotation axis region, the first housing part (1) has the two legs which surround the second housing part (2) in the rotation axis region and which have the respective first recesses (11) facing each other on the inside.

3. The plug-type connector as claimed in claim 2, wherein the first (1) or the second housing part (2) with the two first recesses (11) comprises two second recesses (12) which are arranged relative to the first recesses (11) such that in the third position, the two latching pegs (21) lie in the two second recesses (12).

4. The plug-type connector as claimed in claim 3, wherein a respective channel is formed between the first recesses (11) and the second recesses (12) in order to guide the respective latching peg (21) from the second position into the third position in a straight line in the cutter inlet direction (Z) .

5. The plug-type connector as claimed in claim 4, wherein between the respective first recess (11) and second recess (12), the channel has a relative elevation (13) which however lies lower than an outer level of the first recess (11) and second recess (12), in order to guide the respective latching peg (21) therein; and/or
wherein the first recess (11) has a second chamfer (13a) from the inner level to the relative elevation (13) with a ramp angle of less than 60°; and/or
wherein the second recess (12) has a third chamfer (13b) from the inner level to the relative elevation (13) with a ramp angle of less than 60°, or
wherein the second recess (12) has the third chamfer (13b) from the inner level to the relative elevation (13) with a ramp angle of more than 60°; and/or
wherein towards the outside lying substantially opposite the first recess (11), the second recess (12) has an outwardly running fourth chamfer (12a) which is configured such that a gap with a gap width is formed between the fourth chamfer (12a) and the respective latching peg (21), wherein the gap width lies in the range from 0.3 to 1 mm or more.

6. The plug-type connector as claimed in any of the - preceding claims 2 - 5, wherein the first (1) or second housing part (2) with the first recesses (11) has a first chamfer (11a) falling away laterally towards the outside from an outer edge of the respective first recess (11), wherein the first chamfer (11a) falls away from the outer, edge of the respective first recess (11) to a level which corresponds to the inner level of the respective first recess (11), so that when the first (1) and second housing part (2) are pushed together, the latching pegs (21) run along the first chamfers (11a) from the outside under increasing stress until they snap over the outer edge into the first recesses (11); and/or
wherein the hinge connection is configured such that from the second position to the first position, the second housing part (2) has a tangential movement direction which corresponds to the cutter inlet direction.

7. The plug-type connector as claimed, in any of the preceding claims, wherein the first (1) and/or the second housing part (2) and/or the connection block (3) consists substantially of one of the following materials or a mixture thereof or a composite material thereof: metal, plastic, polyurethane, polyethylene, duroplastic, thermoplastic, or having an insulating coating; and/or wherein the first (1) and/or the second housing part (2) is configured so as to be elastic in a region of the hinge connection; and/or
wherein the guide in the connection block (3) is configured such that in the second position, a respective insulation displacement portion of the respective wire lies directly above a respective wire insertion opening of the respective insulation displacement termination (40) in order then to be guided directly into the wire insertion opening in the cutter inlet direction (Z); and/or wherein a common plane, on which the cutter inlet direction (Z) for the respective insulation displacement termination (40) stands perpendicularly, runs parallel to the first housing part longitudinal axis (X); and/or
wherein in the second position, the second housing part longitudinal axis of the second housing part (2) runs parallel to the first housing part longitudinal axis (X) of the first housing part (1); and/or
wherein a first outer face (14) of the first housing part (1) runs substantially perpendicularly to the cutter inlet direction (Z); and/or
wherein in the second position, a second outer face (24) of the second housing part (2) runs substantially perpendicularly to the cutter inlet direction (Z); and/or
wherein along the first housing part longitudinal axis (X), the first housing part (1) has a front portion (1a), a middle portion (1b) and a rear portion (1c), wherein the respective plug contact (42) is arranged in the front portion (1a), the respective insulation displacement termination (40) is arranged in the middle portion (1b), and a tension and compression relief means for clamping the cable is arranged in the rear portion (1c), such that the cable is held fixedly against tension and compression.

8. The plug-type connector as claimed in any of the preceding claims, wherein the respective insulation displacement termination (40) with the respective wire insertion opening and a respective predefined wire insertion plane, in which the respective wire is to be inserted into the insulation displacement termination (40), is arranged in the first housing part (1) such that the respective wire insertion plane forms an angle to the first housing part longitudinal axis (X) which is greater than 30°, so that the respective wire is guided out from the plug-type connector at the side and a surplus length at the plug-type connector can be cut off at the side after the wire has passed through the respective insulation displacement termination (40); and/or
wherein the respective wire channel (32) in the connection block (3) is formed with a first channel portion for the entry of the respective wire, a third channel portion for the outlet of the respective wire, and an intermediate second channel portion, such that the first channel portion guides the respective wire substantially in the direction of a cable longitudinal axis of a cable end portion from which the respective wire protrudes, and/or the second channel portion constitutes a cavity with a second diameter which is greater than the first diameter of the first channel portion and greater than a second diameter of the second channel portion, such that the respective wire can be bent freely therein, wherein the third channel portion lies above the inlet opening and substantially in the wire insertion plane of the respective insulation displacement termination.

9. The plug-type connector as claimed in any of the preceding claims, wherein from the first housing part (1) next to the respective insulation displacement termination (40), a respective cutting means (41) for cutting the surplus length of the respective wire is arranged next to the respective insulation displacement termination (40) and in the associated wire insertion plane and configured such that it partially cuts off the respective surplus length of the respective wire which protrudes behind the insulation displacement termination (40); and/or
wherein the respective cutting means (41) is arranged fixedly in the first housing part (1), and the connection block (3) has a corresponding respective cutting means recess (31) which at least partially receives the respective cutting means (41) in the third position; and/or
wherein the respective insulation displacement termination (40) is electrically connected to the respective plug contact (42) via a circuit board, a respective contact wire or integrally; and/or wherein the plug-type connector is an RJ45 plug-type connector; and/or
wherein the first (1) and/or the second housing part (2) comprises the at least one tension and compression relief means in order to hold the cable securely against tension and compression in the plug-type connector; and/or
wherein the connection block (3) is configured as a separate part and can be inserted in and/or connected to the second housing part (2), or wherein the connection block (3) is integrally connected to the second housing part (2) or formed as one piece therewith.

10. The plug-type connector as claimed in any of the preceding claims, wherein the first (1) and second housing part (2) are configured to form a cable channel between them which determines a cable guide direction along a cable channel longitudinal axis and comprises the at least one tension and compression relief means for fixing the cable securely against tension and compression, wherein the first (1) and the second housing part (2) in a non-mounted state open the cable channel at the side for cable insertion and close it in a mounted state, wherein the at least one tension and compression relief means comprises:
a) at least one leaf spring element (5) having, a middle part (50) and a first side part (52) and second side part (52b) each bent away therefrom, wherein the first side part (52) is elastically bent away from the middle part (50) via a first bending edge (51), and the second side part (52b) is elastically bent away from, the middle part (50) via a second bending edge (51b) which lies opposite the first bending edge (51) on the middle part (50);
b) wherein the middle part (50) extends along a middle part longitudinal axis between the first (51) and the second bending edge (51b), the first (51) and the second bending edge (51b) are each formed perpendicularly to the middle part longitudinal axis, and the middle part longitudinal axis lies substantially in a common plane with the cable channel longitudinal axis;
c) wherein the first side part (52) may assume a variable acute first angle to the middle part (50), and the second side part (52b) may assume a variable acute second angle to the middle part (50), and a first end portion (53) of the first side part (52) lying opposite the first bending edge (51) may assume a variable first height towards the middle part (50), and a second end portion (53b) of the second side part (52b) lying opposite the second bending edge (51b) may assume a variable second height towards the middle part (50);
d) wherein the first (52) and second side part (52b) constrict the cable channel so far that, in mounted state of the plug-type housing with the cable inserted, the respective first (53) and second end portion (53b) press against the cable with the respective elastic force and thus fix the cable securely against tension and compression.

11. The plug-type connector as claimed in claim 10, wherein the first end portion (53) is bent away from the first side part (52) via a further bending edge and forms a first end portion face with a first mid-perpendicular which has an angle of 0 to 30° to the cable, channel longitudinal axis in the relaxed state; and/or
wherein the second end portion (53b) is bent away from the second side part (52b) via a second further bending edge and forms a second end portion face with a second mid-perpendicular which has an angle of 0 to 30° to the cable channel longitudinal axis in the relaxed state.

12. The plug-type connector as claimed in claim 11, wherein the further bending edge or the second further bending edge is parallel to the respective first (51) or second bending edge (52b).

13. The plug-type connector as claimed in any of the preceding claims 10 - 12, wherein the middle part (50) is connected to the first (1) and/or second housing part (2) inside the cable channel by at least one of the following connections: a hole-peg joint, a mastic joint, a welding, a soldering, a bolted joint, a riveted joint, a clamping joint, a clamping joint in a recess, a vulcanization joint, a groove-peg joint, or a combination thereof; and/or
wherein the middle part (50) is integrally connected to the first (1) and/or second housing part (2); and/or
wherein the middle part (50) has a mid-perpendicular which forms an angle in a range from 70° to 90° to the cable channel longitudinal axis; and/or
wherein the middle part longitudinal axis is formed parallel to the cable channel longitudinal axis or has an angle to this in the range of 0° to 20°; and/or
wherein the middle part (50) extends flat substantially in a middle part plane between the first (51) and the second bending edge (51b); and/or
wherein the first bending edge (51) points in the direction of a first cable end from which at least one wire protrudes in order to be connected to a plug contact (42) in the plug-type housing, and the second bending edge (51b)' points in the direction of a second cable end which protrudes from the plug-type housing as the cable to be connected securely against tension and compression; and/or
wherein the first (51) and the second bending edge (51b) each run along a straight line; and/or wherein the first (51) and the second bending edge (51b) are each an elastic bending edge; and/or wherein the variable acute first angle in the relaxed state lies in a range from 30° to 45° or in a range from 45° to 60° or in a range from 60° to 70°; and/or
wherein the variable acute second angle in the relaxed state lies in a range from 30° to 45° or in a range from 45° to 60° or in a range from 60° to 70°; and/or
wherein the variable first height is formed substantially by the variable first angle, and the variable second height is formed substantially by the variable second angle; and/or
wherein the leaf spring element (5) has substantially a constant width along the middle part (50) and along the first (52) and the second side part (52b).

14. The plug-type connector according to any of the preceding claims 10 - 13, wherein the at least one tension and compression relief means comprises at least one first leaf spring element (5) and a second leaf spring element (5) which are integrally connected together via a connecting portion (54),
wherein at the side and parallel to the middle part longitudinal axis, a first middle part (50) of the first leaf spring element (5) has a third bending edge (55) which also forms a connection to the connecting portion (54) having a connecting portion longitudinal axis parallel thereto, wherein on the side opposite the third bending edge (55), the connecting portion (54) has a fourth bending edge (56) parallel thereto which also forms a connection to the second middle part (50) of the second leaf spring element (5),
so that the respective middle part longitudinal axes and the connecting portion longitudinal axis are parallel to each other, and the first and second leaf spring element (5) are bent towards each other via the respective third (55) and fourth bending edge (56) such that a respective mid-perpendicular of the respective middle part (50) points towards the cable channel longitudinal axis.

15. The plug-type connector as claimed in any of the preceding claims 10 - 13, wherein the at least one tension and compression relief means comprises at least the first leaf spring element (5) and at least one further leaf spring element (5) which are integrally connected together,
wherein at the side and parallel to the middle part longitudinal axis, a first middle part (50) of the first leaf spring element (5) has the third bending edge (55) which also forms a connection to a nearest side of the respective other middle part (50) of the further leaf spring element (5), wherein all respective middle part axes are parallel to each other,
wherein the first and further leaf spring elements (5) are bent towards each other via the third bending edge (55) such that the respective mid-perpendicular of the respective middle part (50) points towards the cable channel longitudinal axis.

## Revendications

1. Connecteur enfichable pour le raccordement d'un câble avec au moins un conducteur comprenant un contact enfichable respectif (42), comprenant :
a) une première partie de boîtier (1) avec un premier axe longitudinal (X) de partie de boîtier comprenant au moins un contact enfichable (42) et au moins une borne autodénudante (40) qui est, connectée électriquement au contact enfichable respectif (42) et qui est réalisée pour retenir le conducteur respectif par serrage dans celle-ci par le fait qu'elle présente une fente d'introduction avec une direction d'entrée d'autodénudage (Z) pour un conducteur respectif ;
b) un bloc de raccordement (3) avec un conduit de conducteur respectif (32) pour le guidage du conducteur respectif ; et
c) une deuxième partie de boîtier (2) avec un deuxième axe longitudinal de partie de boîtier comprenant le bloc de raccordement (3) ;
d) la première partie de boîtier (1) et la deuxième partie de boîtier (2) étant connectées l'une à l'autre par le biais d'une connexion à charnière commune avec un axe de rotation ;
e) la connexion à charnière étant réalisée de telle sorte que la deuxième partie de boîtier (2) puisse pivoter depuis une première position autour de l'axe de rotation vers la première partie de boîtier (1) dans une deuxième position, le conducteur respectif, dans la première position, pouvant être introduit dans le conduit de conducteur respectif (32) du bloc de raccordement (3) et, dans la deuxième position, la deuxième partie de boîtier (2) commençant effectivement à presser le bloc de raccordement (3) avec le conducteur respectif guidé dans le conduit de conducteur respectif (32) contre la borne autodénudante respective (40) ; et
f) la connexion à charnière étant réalisée de manière à permettre à la deuxième partie de boîtier (2) de se déplacer sur la première partie de boîtier (1) de la deuxième position dans une troisième position dans laquelle le bloc de raccordement (3) est pressé complètement sur l'au moins une borne autodénudante avec le conducteur respectif guidé dans le conduit de conducteur respectif (32) ;
**caractérisé en ce que**
g) la connexion à charnière est en outre réalisée de manière à permettre un mouvement d'introduction depuis la deuxième position dans la troisième position de telle sorte que la deuxième partie de boîtier (2) puisse être en l'occurrence déplacée exclusivement en translation dans la direction d'entrée d'autodénudage (Z) vers la première partie de boîtier (1), le conducteur respectif étant également introduit exclusivement en translation dans la borne autodénudante respective (40).

2. Connecteur enfichable selon la revendication 1, dans lequel la connexion à charnière est réalisée par le fait que la première partie de boîtier (1) présente, dans une région de l'axe de rotation, un premier évidement (11) respectivement opposé latéralement à l'extérieur, qui est réalisé le long de l'axe de rotation et qui reçoit un tourillon d'encliquetage respectif (21) de la deuxième partie de boîtier (2), la deuxième partie de boîtier (2) présentant, dans la région de l'axe de rotation, deux branches qui viennent en prise dans la région de l'axe de rotation autour de la première partie de boîtier (1) et qui présentent le tourillon d'encliquetage respectif (21), les deux tourillons d'encliquetage (21) s'étendant l'un vers l'autre ; ou
par le fait que la première partie de boîtier (1) présente, dans la région de l'axe de rotation, de manière respectivement opposée latéralement à l'extérieur, le tourillon d'encliquetage (21) qui s'étend à chaque fois le long de l'axe de rotation vers l'extérieur et qui s'engage dans le premier évidement respectif (11), la deuxième partie de boîtier (2) présentant, dans la région de l'axe de rotation, les deux branches qui viennent en prise autour de la première partie de boîtier (1) dans la région de l'axe de rotation et qui, tournées l'une vers l'autre vers l'intérieur, présentent le premier évidement respectif (11) ; ou
par le fait que la deuxième partie de boîtier (2), dans la région de l'axe de rotation, présente le premier évidement (11) respectif opposé latéralement à l'extérieur, qui est réalisé le long, de l'axe de rotation et qui reçoit le tourillon d'encliquetage respectif (21) de la première partie de boîtier (1), la première partie de boîtier (1) présentant, dans la région de l'axe de rotation, les deux branches qui viennent en prise autour de la deuxième partie de boîtier (2) dans la région de l'axe de rotation et qui présentent le tourillon d'encliquetage respectif (21), les deux tourillons d'encliquetage (21) s'étendant l'un vers l'autre ; ou
par le fait que la deuxième partie de boîtier (2) présente, dans la région de l'axe de rotation, le tourillon d'encliquetage (21) respectif opposé latéralement à l'extérieur, qui s'étend vers l'extérieur à chaque fois le long de l'axe de rotation et qui s'engage dans le premier évidement respectif (11), la première partie de boîtier (1) présentant, dans la région de l'axe de rotation, les deux branches qui viennent en prise autour de la deuxième partie de boîtier (2) dans la région de l'axe de rotation et qui, tournées l'une vers l'autre vers l'intérieur, présentent le premier évidement respectif (11).

3. Connecteur enfichable selon la revendication 2, dans lequel la première (1) ou la deuxième (2) partie de boîtier qui présente les deux premiers évidements (11), présente deux deuxièmes évidements (12) qui sont disposés par rapport aux premiers évidements (11) de telle sorte que les deux tourillons d'encliquetage (21) soient situés dans la troisième position dans les deux deuxièmes évidements (12).

4. Connecteur enfichable selon la revendication 3, dans lequel entre les premiers évidements (11) et les deuxièmes évidements (11) est à chaque fois réalisé un conduit afin de guider en ligne droite le tourillon d'encliquetage respectif (21) de la deuxième' position dans la troisième position dans la direction d'entrée d'autodénudage (Z).

5. Connecteur enfichable selon la revendication 4, dans lequel le conduit entre le premier évidement respectif (11) et le deuxième évidement (12) présente un rehaussement relatif (13) qui est toutefois plus bas qu'un niveau extérieur du premier évidement (11) et du deuxième évidement (12), afin de guider dans celui-ci le tourillon d'encliquetage respectif (21) ; et/ou dans lequel le premier évidement (11) présente, depuis le niveau intérieur vers le rehaussement relatif (13), un deuxième biseau (13a) avec un angle de rampe inférieur à 60° ; et/ou dans lequel le deuxième évidement (12) présente, depuis le niveau intérieur vers le rehaussement relatif (13), un troisième biseau (13b) avec un angle de rampe inférieur à 60° ; ou
dans lequel le deuxième évidement (12) présente, depuis le niveau intérieur vers le rehaussement relatif (13), le troisième biseau (13b) avec un angle de rampe supérieur à 60° ; et/ou
dans lequel le deuxième évidement (12), vers un côté extérieur qui est essentiellement situé en regard du premier évidement (11), présente un quatrième biseau (12a) s'étendant vers l'extérieur, lequel est réalisé de telle sorte qu'entre le quatrième biseau (12a) et le tourillon d'encliquetage respectif (21) soit formée une fente avec une largeur de fente, la largeur de fente étant comprise dans une plage de 0,3-1 mm ou plus.

6. Connecteur enfichable selon l'une quelconque des revendications précédentes 2 à 5, dans lequel la première (1) ou la deuxième (2) partie de boîtier qui présente les premiers évidements (11), présente un premier biseau (11a) qui descend depuis un bord extérieur du premier évidement respectif (11) latéralement vers l'extérieur, le premier biseau (11a) descendant depuis le bord extérieur du premier évidement respectif (11) jusqu'à un niveau qui correspond à un niveau intérieur du premier évidement respectif (11) de telle sorte que dans le cas d'un emboîtement l'une dans l'autre de la première (1) et de la deuxième (2) partie de boîtier, les tourillons d'encliquetage (21) glissent le long des premiers biseaux (11a) depuis l'extérieur avec une contrainte de serrage croissante jusqu'à ce qu'ils s'encliquètent au-delà du bord extérieur dans les premiers évidements (11) ; et/ou
dans lequel la connexion à charnière est réalisée de telle sorte que la deuxième partie de boîtier (2) présente, dans la deuxième position, une direction de déplacement tangentielle vers la première position qui correspond à la direction d'entrée d'autodénudage.

7. Connecteur enfichable selon l'une quelconque des revendications précédentes, dans lequel la première (1) et/ou la deuxième partie de boîtier (2) et/ou le bloc de raccordement (3) se composent essentiellement de l'un des matériaux suivants, ou d'un mélange de ceux-ci ou d'un matériau composite de de ceux-ci : métal, plastique, polyuréthane, polyéthylène, plastique thermodurcissable, thermoplastique, ou présente un revêtement isolant ; et/ou
dans lequel la première (1) et/ou la deuxième (2) partie de boîtier sont réalisées sous forme élastique dans une région de la connexion à charnière ; et/ou
dans lequel le guidage dans le bloc de raccordement (3) est réalisé de telle sorte que dans la deuxième position, une portion de borne autodénudante respective du conducteur respectif soit située directement au-dessus d'une ouverture d'introduction de conducteur respective de la borne autodénudante respective (40), afin d'être ensuite guidée directement dans la direction d'entrée d'autodénudage (Z) dans l'ouverture d'introduction de conducteur ; et/ou dans lequel un plan commun, auquel la direction d'entrée d'autodénudage (Z) pour la borne autodénudante respective (40) est perpendiculaire, s'étend parallèlement au premier axe longitudinal (X) de partie de boîtier ; et/ou
dans lequel le deuxième axe longitudinal de partie de boîtier de la deuxième partie de boîtier (2), dans la deuxième position, s'étend parallèlement au premier axe longitudinal (X) de partie de boîtier de la première partie de boîtier (1) ; et/ou
dans lequel une première surface extérieure (14) de la première partie de boîtier (1) s'étend essentiellement perpendiculairement à la direction d'entrée d'autodénudage (Z) ; et/ou dans lequel une deuxième surface extérieure (24) de la deuxième partie de boîtier (2) s'étend dans la deuxième position essentiellement perpendiculairement à la direction d'entrée d'autodénudage (Z) ; et/ou
dans lequel la première partie de boîtier (1) présente, le long du premier axe longitudinal (X) de partie de boîtier, une portion avant (1a), une portion centrale (1b) et une portion arrière (1c), le contact enfichable respectif (42) étant disposé dans la portion avant (1a), la borne autodénudante respective (40) étant disposée dans la portion centrale (1b) et un moyen de détente de traction et de compression pour serrer fixement le câble étant disposé dans la portion arrière (1c), et ce de telle sorte que le câble soit retenu de manière fixée en traction et en compression.

8. Connecteur enfichable selon l'une quelconque des revendications précédentes, dans lequel la borne autodénudante respective (40) avec l'ouverture d'introduction de conducteur respective et un plan d'introduction de conducteur respectif prédéterminé dans lequel le conducteur respectif doit être introduit dans la borne autodénudante (40), est disposée dans la première partie de boîtier (1) de telle sorte que le plan d'introduction de conducteur respectif forme un angle avec le premier axe longitudinal (X) de partie de boîtier qui est supérieur à 30°, de telle sorte que le conducteur respectif soit ressorti latéralement au niveau du connecteur enfichable et qu'une longueur excessive de connecteur enfichable puisse être sectionnée latéralement après un passage du conducteur à travers la borne autodénudante respective (40) ; et/ou
dans lequel le conduit de conducteur respectif (32) est réalisé dans le bloc de raccordement (3) avec une première portion de conduit pour une entrée du conducteur respectif, une troisième portion de conduit pour une sortie du conducteur respectif et une deuxième portion de conduit intermédiaire de telle sorte que la première portion de conduit guide le conducteur respectif essentiellement dans la direction d'un axe longitudinal de câble d'une portion d'extrémité de câble de laquelle est issu le conducteur respectif, et/ou de telle sorte que la deuxième, portion de conduit forme une cavité avec un deuxième diamètre qui est supérieur à un premier diamètre de la première portion de conduit et à un deuxième diamètre de la deuxième portion de conduit de telle sorte que le conducteur respectif puisse être librement fléchi à l'intérieur, la troisième portion de conduit étant située au-dessus de l'ouverture d'entrée et essentiellement dans le plan d'introduction de conducteur de la borne autodénudante respective.

9. Connecteur enfichable selon l'une quelconque des revendications précédentes, dans lequel, à partir de la première partie de boîtier (1) à côté de la borne autodénudante respective (40), un moyen de sectionnement respectif (41) pour sectionner la longueur excessive du conducteur respectif est disposé à côté de la borne autodénudante respective (40) et dans le plan d'introduction de conducteur associé et est réalisé de telle sorte qu'il sectionne en partie la longueur excessive respective du conducteur respectif qui dépasse derrière la borne autodénudante (40) ; et/ou dans lequel le moyen de sectionnement respectif (41) est disposé rigidement dans la première partie de boîtier (1) et le bloc de raccordement (3) présente un évidement de moyen de sectionnement respectif correspondant (31) qui reçoit au moins en partie le moyen de sectionnement respectif (41) dans la troisième position ; et/ou
dans lequel la borne autodénudante respective (40) est connectée électriquement avec le contact enfichable respectif (42) par le biais d'une carte à circuits intégrés, d'un fil de contact respectif ou d'une seule pièce ; et/ou
le connecteur enfichable étant un connecteur enfichable RJ45 ; et/ou
dans lequel la première (1) et/ou la deuxième (2) partie de boîtier comprennent l'au moins un moyen de détente de traction et de compression afin de retenir le câble de manière fixée en traction et en compression dans le connecteur enfichable ; et/ou
dans lequel le bloc de raccordement (3) est réalisé sous forme de pièce séparée et peut être inséré dans la deuxième partie de boîtier (2) et/ou connecté à celle-ci, ou dans lequel le bloc de raccordement (3) est connecté intégralement à la deuxième partie de boîtier (2) ou est réalisé d'une seule pièce avec celle-ci.

10. Connecteur enfichable selon l'une quelconque des revendications précédentes, dans lequel la première (1) et la deuxième (2) partie de boîtier sont réalisées de manière à former entre elles un conduit de câble qui définit une direction de guidage de câble le long d'un axe longitudinal de conduit de câble et qui présente au moins un moyen de détente de traction et de compression pour fixer le câble de manière fixée en traction et en compression, la première (1) et la deuxième (2) partie de boîtier libérant latéralement le conduit de câble dans un état non monté pour permettre l'introduction d'un câble et le fermant dans un état monté, l'au moins un moyen de détente de traction et de compression comprenant :
a) au moins un élément de ressort à lame (5) qui présente une partie centrale (50) et une première partie latérale (52) et une deuxième partie latérale (52b) cintrées respectivement à partir de celle-ci, la première partie latérale (52) étant cintrée élastiquement depuis la partie centrale (50) par le biais d'une première arête de cintrage (51) de la deuxième partie latérale (52b) étant cintrée élastiquement depuis la partie centrale (50) par le biais d'une deuxième arête de cintrage (51b) qui est opposée à la première arête de cintrage (51) au niveau de la partie centrale (50) ;
b) la partie centrale (50) s'étendant entre la première (51) et la deuxième (51b) arête de cintrage le long d'un axe longitudinal de la partie centrale, la première (51) et la deuxième (51b) arête de cintrage étant à chaque fois réalisées perpendiculairement à l'axe longitudinal de la partie centrale et l'axe longitudinal de la partie centrale étant situé essentiellement dans un plan commun avec l'axe longitudinal du conduit de câble ;
c) la première partie latérale (52), pouvant à chaque fois former vers la partie centrale (50) un premier angle aigu variable et la deuxième partie latérale (52b) pouvant à chaque fois former vers la partie centrale (50) un deuxième angle aigu variable, et une première portion d'extrémité (53) de la partie première partie latérale (52), qui est opposée à la première arête de flexion (51) pouvant former vers la partie centrale (50) une première hauteur variable et une deuxième portion d'extrémité (53b) de la deuxième partie latérale (52b), qui est opposée à la deuxième arête de flexion (51b), pouvant former vers la partie centrale (50) une deuxième hauteur variable ;
d) la première (52) et la deuxième (52b) partie latérale rétrécissant le conduit de câble dans une mesure telle que dans l'état monté du boîtier de connecteur enfichable, lorsque le câble est introduit, la première portion d'extrémité respective (53) et la deuxième portion de respective (53b) pressent contre le câble avec une force élastique respective et provoquent ainsi la fixation du câble de manière fixée en traction et en compression.

11. Connecteur enfichable selon la revendication 10, dans lequel la première portion d'extrémité (53) est cintrée par le biais d'une arête de cintrage supplémentaire depuis la première partie latérale (52) et forme une première surface de portion d'extrémité avec une première médiatrice qui, dans l'état détendu, forme un angle compris entre 0 et 30° avec l'axe longitudinal du conduit de câble ; et/ou
dans-lequel la deuxième portion d'extrémité (53b) est cintrée par le biais d'une deuxième arête de cintrage supplémentaire depuis la deuxième partie latérale (52b) et forme une deuxième surface de portion d'extrémité avec une deuxième médiatrice qui, dans l'état détendu, forme un angle compris entre 0 et 30° avec l'axe longitudinal du conduit de câble.

12. Connecteur enfichable selon la revendication 11, dans lequel l'arête de cintrage supplémentaire ou la deuxième arête de cintrage supplémentaire est parallèle à la première (51) ou à la deuxième (52b) arête de cintrage respective.

13. Connecteur enfichable selon l'une quelconque des revendications 10 à 12, dans lequel la partie centrale (50) est connectée à la première (1) et/ou à la deuxième (2) partie de boîtier à l'intérieur du conduit de câble par au moins l'une des connexions suivantes, par une connexion à trou et tourillon, une connexion adhésive, un soudage, un brasage, un vissage, un rivetage, une connexion par serrage, une connexion par serrage dans un évidement, une connexion par vulcanisation, une connexion à tenon et mortaise, ou une combinaison de celles-ci ; et/ou
dans lequel la partie centrale (50) est connectée intégralement à la première (1) et/ou à la deuxième (2) partie de boîtier ; et/ou dans lequel la partie centrale (50) présente une médiatrice qui forme avec l'axe longitudinal du conduit de câble un angle dans une plage de 70° à 90° ; et/ou
dans lequel l'axe longitudinal de la, partie centrale est réalisé parallèlement à l'axe longitudinal du conduit de câble ou forme avec celui-ci un angle dans une plage de 0° à 20° ; et/ou
dans lequel la partie centrale (50) s'étend entre la première (51) et la deuxième (51b) arête de flexion à plat essentiellement dans un plan de la partie centrale ; et/ou
dans lequel la première arête de cintrage (51) est tournée dans la direction d'une première extrémité de câble depuis laquelle est issu au moins un conducteur afin d'être connecté à un contact enfichable (42) dans le boîtier de connecteur enfichable et la deuxième arête de cintrage (51b) est tournée dans la, direction d'une deuxième extrémité de câble qui ressort du boîtier de connecteur enfichable sous la forme du câble qui doit être connecté de manière fixée en traction et en compression ; et/ou
dans lequel la première (51) et la deuxième (51b) arête de cintrage s'étendent à chaque fois le long d'une droite ; et/ou
dans lequel la première (51) et la deuxième (51b) arête de cintrage sont à chaque fois une arête de cintrage élastique ; et/ou
dans lequel le premier angle aigu variable, dans l'état détendu, est compris dans une plage de 30 à 45° ou dans une plage de 45° à 60° ou dans une plage de 60° à .70° ; et/ou
dans lequel le deuxième angle aigu variable, dans l'état détendu, est compris dans une plage de 30 à 45° ou dans une plage de 45° à 60° ou dans une plage de 60° à 70° ; et/ou
dans lequel la première hauteur variable est formée essentiellement par le premier angle variable et la deuxième hauteur variable est formée essentiellement par le deuxième angle variable ; et/ou
dans lequel l'élément de ressort à lame (5) présente essentiellement une largeur constante le long de la partie centrale (50) et de la première (52) et de la deuxième (52b) partie latérale.

14. Connecteur enfichable selon l'une quelconque des revendications précédentes 10 à 13, dans lequel l'au moins un moyen de détente de traction et de compression comprend au moins un premier élément de ressort à lame (5) et un deuxième élément de ressort à lame (5) qui sont connectés l'un à l'autre d'une seule pièce par le biais d'une portion de connexion (54),
dans lequel une première partie centrale (50) du premier élément de ressort à lame (5) présente, latéralement parallèlement à l'axe longitudinal de la partie centrale, une troisième arête de cintrage (55) qui constitue en même temps une connexion à la portion de connexion (54) qui présente un axe longitudinal de portion de connexion parallèle à celle-ci,
dans lequel la portion de connexion (54), du côté opposé à la troisième arête de cintrage (55), présente une quatrième arête de cintrage (56) parallèle à celle-ci qui constitue en même temps une connexion à une deuxième partie centrale (50) du deuxième élément de ressort à lame (5),
de telle sorte que les axes longitudinaux respectifs de la partie centrale et l'axe longitudinal de la portion de connexion soient parallèles les uns aux autres et que le premier et le deuxième élément de ressort à lame (5) soient cintrés l'un par rapport à l'autre par le biais de la troisième (55) et de la quatrième (56) arête de cintrage respectives de telle sorte qu'une médiatrice respective de la partie centrale respective (50) soit tournée vers l'axe longitudinal du conduit de câble.

15. Connecteur enfichable selon l'une quelconque des revendications précédentes 10 à 13, dans lequel l'au moins un moyen de détente de traction et de compression comprend au moins le premier élément de ressort à lame (5) et au moins un élément de ressort à lame supplémentaire (5) qui sont connectés d'une seule pièce l'un à l'autre,
dans lequel une première partie centrale (50) du premier élément de ressort à lame (5) présente, latéralement parallèlement à l'axe longitudinal de la partie centrale, la troisième arête de cintrage (55) qui constitue en même temps une connexion à un côté suivant de la partie centrale supplémentaire respective (50) de l'élément de ressort à lame supplémentaire (5), tous les axes respectifs de la partie centrale étant parallèles les uns aux autres,
dans lequel le premier et le deuxième élément de ressort à lame (5) sont cintrés l'un par rapport à l'autre par le biais de la troisième arête de cintrage (55) de telle sorte que la médiatrice respective de la partie centrale respective (50) soit tournée vers l'axe longitudinal du conduit de câble.
